# EUROPÄISCHE PATENTANMELDUNG

(11) **EP 4 703 288 A1**
(43) Veröffentlichungstag der Anmeldung: **04.03.2026**
(21) Anmeldenummer: 25197997.7
(22) Anmeldetag: 26.08.2025
(51) Int. Cl.: B65D 73/00

(54) **DARBIETUNGSANORDNUNG ZUM PRÄSENTIEREN EINES TÜRZYLINDERS UND EINSATZTEIL FÜR EINE SOLCHE DARBIETUNGSANORDNUNG**

(30) Priorität: 30.08.2024 DE 102024124855
(71) Anmelder: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(57) **Zusammenfassung**

Eine Darbietungsanordnung (13) zum Präsentieren eines Türzylinders (81), insbesondere eines Doppelzylinders oder eines Knaufzylinders, umfasst eine Verpackung (15), insbesondere Pappverpackung oder Kartonverpackung, welche eine Aufnahme (17) für den Türzylinder aufweist, wobei die Aufnahme an einer Außenwand (37) eine Befestigungsöffnung (39) aufweist, durch welche ein Befestigungsmittel zum Fixieren des Türzylinders in der Aufnahme hindurchführbar und insbesondere in eine Stulpschraubenbohrung (69)des eingesetzten Türzylinders einschraubbar ist, wobei die Verpackung eine Stabilisierungseinrichtung (47) zum Stabilisieren der durch das eingeführte Befestigungsmittel erfolgende Fixierung des Türzylinders in der Aufnahme umfasst.

## Beschreibung

Die Erfindung betrifft eine Darbietungsanordnung zum Präsentieren eines Türzylinders, insbesondere eines Doppelzylinders oder eines Knaufzylinders, umfassend eine Verpackung, welche eine Aufnahme für den Türzylinder aufweist.

Türzylinder können insbesondere in Türschlössern zum Einsatz kommen, wobei der Türzylinder etwa in ein Einsteckschloss an einem Türblatt einer Tür eingesetzt werden kann, um die Tür wahlweise gegen ein unbefugtes Öffnen versperren oder für ein Öffnen freigeben zu können. Ein Türzylinder kann dazu insbesondere einen mittels eines Schlüssels drehbaren Zylinderkern aufweisen, in welchem mehrere Kernstifte angeordnet sind, die bei in einen Schlüsselkanal des Zylinderkerns eingeführtem Schlüssel durch jeweilige Gehäusefedern in Richtung des Zylinderkerns vorgespannte Gehäusestifte sortieren, um eine Drehung des Zylinderkerns zu ermöglichen. Ist der Schlüssel hingegen nicht eingeführt, können die Gehäusestifte in den Kernstiften zugeordnete Bohrungen in dem Zylinderkern eingreifen und hierdurch eine Drehung des Zylinderkerns blockieren.

Türzylinder können zudem beispielsweise als Doppelzylinder ausgebildet sein, um etwa von beiden Seiten eines Türblatts, in welches der Türzylinder eingesetzt ist, mittels eines Schlüssels betätigt werden zu können. Ferner kann auch eine Ausbildung als Knaufzylinder vorgesehen sein, wobei ein derart ausgebildeter Türzylinder an einer Seite durch einen drehbaren Knauf zu betätigen sein kann, während auf der entgegengesetzten Seite eine Betätigung durch einen Schlüssel erfolgen muss. Beispielsweise kann ein derartiger Knaufzylinder dazu eingesetzt werden, eine Haustür von einer Innenseite oder einem Innenraum des Hauses durch Drehen des Knaufes versperren oder für ein Öffnen freigeben zu können, wohingegen von der Außenseite der zugeordnete Schlüssel zum Betätigen des Türzylinders erforderlich sein kann.

Insofern existieren Türzylinder in zahlreichen Varianten und erfordern verschiedene Konfiguration und Dimensionen, um etwa Türblätter verschiedener Dicke mit jeweiligen passenden Türzylindern bestücken zu können. Bei der Präsentation von Türzylindern zum Verkauf ist man daher bestrebt, eine Möglichkeit zur Ansicht des Türzylinders zu bieten, um beispielsweise die Länge des Türzylinders unmittelbar erfassen oder zumindest abschätzen zu können, ohne etwaige Hinweise auf einer Verpackung heraussuchen zu müssen. Hierzu kann der Türzylinder beispielsweise in durchsichtige und geschlossene Aufnahmen der Verpackung eingesetzt werden, welche den Türzylinder in der Verpackung halten und zugleich eine Ansicht des Türzylinders ermöglichen. In Betracht kommen dazu etwa Blister-Verpackungen mit durchsichtigen Kunststoffaufnahmen für den Türzylinder.

Jedoch steht für solche durchsichtige Aufnahmen und Verpackungen lediglich eine eingeschränkte Materialauswahl zur Verfügung, so dass die Verpackungen derzeit nicht aus nachhaltigen Materialien und lediglich unter Rückgriff auf Kunststoffe gefertigt werden können. Derartige Kunststoffverpackungen gestalten sich zudem in der Herstellung unerwünscht aufwendig und können auch für den Kunden bei dem Herausnehmen des Türzylinders schwer zu handhaben sein.

Daher ist es eine Aufgabe der Erfindung, eine Darbietungsanordnung zum Präsentieren eines Türzylinders zu schaffen, in deren Verpackung ein Türzylinder zuverlässig aufgenommen werden kann, wobei die Verpackung jedoch zugleich eine Möglichkeit zur Ansicht des Türzylinders von außen bereitstellen und aus nachhaltigen Materialien sowie auf einfache Weise herzustellen sein soll.

Diese Aufgabe wird gelöst durch eine Darbietungsanordnung mit den Merkmalen des Anspruchs 1.

Die Verpackung der Darbietungsanordnung, welche eine Aufnahme für den Türzylinder aufweist, kann insbesondere als Pappverpackung oder Kartonverpackung ausgebildet sein. Darüber hinaus weist die Aufnahme an einer Außenwand eine Befestigungsöffnung auf, durch welche ein Befestigungsmittel, insbesondere eine Schraube, zum Fixieren des Türzylinders in der Aufnahme hindurchführbar und insbesondere in eine Stulpschraubenbohrung des eingesetzten Türzylinders einschraubbar sein kann. Darüber hinaus weist die Verpackung eine Stabilisierungseinrichtung zum Stabilisieren der durch das eingeführte Befestigungsmittel erfolgenden Fixierung des Türzylinders in der Aufnahme auf.

Indem die Aufnahme mit einer Befestigungsöffnung an einer Außenwand ausgebildet ist, durch welche ein Befestigungsmittel hindurchführbar und in die Aufnahme einführbar ist, um den Türzylinder in der Aufnahme zu fixieren, kann zunächst eine Fixierung des Türzylinders in der Aufnahme erfolgen, ohne dass der Türzylinder vollständig von der Aufnahme umschlossen sein muss. Dies ermöglicht insbesondere, dass der Türzylinder auch dann sicher in der Aufnahme gehalten sein kann, wenn die Aufnahme beispielsweise seitlich geöffnet ist, so dass sich der Türzylinder seitlich aus der Aufnahme heraus erstrecken kann. Durch eine solche, hier beispielhaft erläuterte Konfiguration der Aufnahme kann der Türzylinder oder jedenfalls ein seitlich aus der Aufnahme herausstehender Abschnitt des Türzylinders unmittelbar von außen erfasst und betrachtet werden, so dass beispielsweise anhand einer Länge eines aus der Aufnahme herausstehenden Abschnitts des Türzylinders unmittelbar auf eine Dimension oder Gesamtlänge des Türzylinders geschlossen werden kann. Dies kann beispielsweise eine schnelle Orientierung im Hinblick auf einen etwa für ein bestimmtes Türblatt mit einer vorgegebenen Dicke benötigten Türzylinder ermöglichen, wenn mehrere und sich unterscheidende Türzylinder in einem gemeinsamen Regal in jeweiligen Darbietungsanordnungen angeboten werden. Zudem kann auch eine Art des Türzylinders, beispielsweise ein Doppelzylinder oder ein Knaufzylinder, anhand aus der Aufnahme herausstehender und/oder von der Verpackung nicht umschlossener Abschnitte unmittelbar erfassbar sein, ohne die Verpackung studieren zu müssen.

Indem die Darbietungsanordnung somit gewissermaßen mit einer Fixierungseinrichtung zum Fixieren des Türzylinders in der Aufnahme ausgestattet ist, welche die Befestigungsöffnung und/oder das Befestigungsmittel umfassen kann, muss die Aufnahme nicht zwangsläufig durchsichtig gestaltet werden, da beispielsweise durch aus der Aufnahme herausstehende Abschnitte des Türzylinders eine Möglichkeit zur unmittelbaren Ansicht des Türzylinders geboten werden kann. Daher können für die Aufnahme und/oder die Verpackung insgesamt auch nichtdurchsichtige Materialien zum Einsatz kommen, so dass beispielsweise eine Ausbildung als Papp- oder Kartonverpackung sowie eine Fertigung aus sonstigen nachhaltigen Materialien ermöglicht wird. Zudem können möglichst einfach zu verarbeitende Materialien gewählt werden, die auch eine verbesserte Handhabung der Verpackung für einen Kunden oder Käufer bieten können.

Bei einer derartigen Fixierung des Türzylinders in der Aufnahme besteht jedoch grundsätzlich die Problematik, dass das durch die Befestigungsöffnung hindurchgeführte Befestigungsmittel durch beispielsweise während eines Transports oder eines Anbringens der Darbietungsanordnung zum Präsentieren des Türzylinders auftretende Kräfte ausgelenkt werden kann, so dass Kräfte auf Begrenzungen der Befestigungsöffnung übertragen werden können. Hierdurch kann es jedoch zu Beschädigungen der Begrenzungen kommen und die Befestigungsöffnung kann beispielsweise ausleiern, was wiederum die zuverlässige und haltbare Fixierung des Türzylinders in der Aufnahme beeinträchtigt.

Um eine solche Beeinträchtigung oder Schwächung der Fixierung jedoch zu verhindern, weist die Darbietungsanordnung eine Stabilisierungseinrichtung auf, welche dazu ausgebildet ist, die Fixierung des Türzylinders in der Aufnahme der Verpackung zu stabilisieren. Insbesondere kann eine solche Stabilisierungseinrichtung dabei dazu ausgebildet sein, eine stabilere Führung des Befestigungsmittels im Vergleich zu einer bloßen Führung durch die Befestigungsöffnung an der Außenwand der Aufnahme zu erreichen, wie nachstehend noch näher erläutert ist.

Zudem kann die Stabilisierungseinrichtung beispielsweise dazu ausgebildet sein, ein zusätzliches Fixierungsmittel bereitzustellen, um die Fixierung des Türzylinders zu stabilisieren. Beispielsweise kann die Stabilisierungseinrichtung dazu ein Einsatzteil umfassen, in welchem der Türzylinder einsetzbar sein kann, woraufhin das Einsatzteil mitsamt dem eingesetzten Türzylinder in die Aufnahme einsetzbar und darin fixierbar sein kann. Beispielsweise kann ein solches Einsatzteil dazu genutzt werden, ein geradliniges Anliegen der aus dem Türzylinder und dem Einsatzteil gebildeten Anordnung an der Außenwand der Aufnahme zu ermöglichen, um hierdurch eine Übertragung von Kräften auf das Befestigungsmittel, die zu einem Auslenken des Befestigungsmittels führen könnten, zu minimieren.

Ferner kann die Stabilisierungseinrichtung auch ein zusätzliches Befestigungsmittel aufweisen, um eine zusätzliche Fixierung und dadurch Stabilisierung des Türzylinders in der Aufnahme erreichen zu können. In Betracht kommen kann etwa ein zusätzliches Festkleben des Türzylinders in der Aufnahme, um den Türzylinder beispielsweise an einer Unterseite zu fixieren und eine Auslenkung des Türzylinders, welche wiederum zu einer Auslenkung des Befestigungsmittels führen kann, zu minimieren.

Solche Möglichkeiten werden auch nachstehend noch näher erläutert.

Ferner kann die Darbietungsanordnung grundsätzlich durch die Verpackung gebildet sein, in deren Aufnahme der Türzylinder einsetzbar ist. Alternativ dazu kann die Darbietungsanordnung bei einigen Ausführungsformen jedoch auch den Türzylinder umfassen, der insbesondere in die Aufnahme eingesetzt sein kann.

Weitere Ausführungsformen sind in den abhängigen Ansprüchen, der Beschreibung sowie anhand der Figuren erläutert.

Insbesondere kann die Verpackung bei einigen Ausführungsformen - abgesehen von etwaigem Klebematerial zum Verkleben einzelner Lagen oder Schichten der Verpackung - aus Pappe und/oder Karton bestehen.

Bei einigen Ausführungsformen kann die Stabilisierungseinrichtung von außen - und insbesondere bei in die Aufnahme eingesetztem Türzylinder - nicht sichtbar sein. Insbesondere kann die Stabilisierungseinrichtung bei solchen Ausführungsformen daher derart an der Verpackung vorgesehen und/oder anbringbar sein, dass die Stabilisierungseinrichtung die Präsentation des Türzylinders nicht beeinträchtigt und die Verpackung von außen im Vergleich zu einer Darbietungsanordnung ohne Stabilisierungseinrichtung unverändert erscheinen kann.

Bei einigen Ausführungsformen kann die Außenwand der Aufnahme durch eine Rückwand der Verpackung gebildet sein. Bei solchen Ausführungsformen kann somit vorgesehen sein, dass die Befestigungsöffnung, durch welche das Befestigungsmittel zum Fixieren des Türzylinders in die Aufnahme einführbar ist, von einer Vorderseite der Darbietungsanordnung oder der Verpackung nicht sichtbar ist. Die Fixierung des Türzylinders kann daher insbesondere in einer Form erfolgen, welche die Präsentation des Türzylinders nicht beeinträchtigt.

Die Stabilisierungseinrichtung kann bei einigen Ausführungsformen eine Außenwandverstärkung der Außenwand umfassen.

Wie vorstehend bereits erläutert wurde, besteht eine Schwierigkeit bei der Fixierung des Türzylinders insbesondere darin, dass etwaige Auslenkungen des Befestigungsmittels zu Beschädigungen von Begrenzungen der Befestigungsöffnung und/oder der Befestigungsöffnung führen können, durch welche die Befestigungsöffnung beispielsweise ausleiern kann. Dies wiederum kann die Fixierung des Türzylinders insgesamt beeinträchtigen.

Indem bei einigen Ausführungsformen jedoch eine Außenwandverstärkung der Außenwand vorgesehen sein kann, kann insbesondere erreicht werden, dass das Befestigungsmittel im Vergleich zu der reinen Außenwand durch einen verstärkten und/oder verdickten Wandabschnitt führbar ist, um hierdurch eine verbesserte Führung und Abstützung des Befestigungsmittels bei dem Durchtritt in die Aufnahme zu erreichen. Durch eine derart verstärkte Außenwand kann insbesondere die Widerstandskraft der Befestigungsöffnung gegenüber infolge von Auslenkungen des Befestigungsmittels übertragenen Kräften erhöht werden, um etwaige Beschädigungen von Begrenzung der Befestigungsöffnung und somit der Befestigungsöffnung selbst verhindern zu können.

Die Außenwandverstärkung kann bei einigen Ausführungsformen an einer dem eingesetzten Türzylinder zugewandten Innenseite der Aufnahme ausgebildet sein.

Bei solchen Ausführungsformen kann die Außenwandverstärkung somit insbesondere durch den in die Aufnahme eingesetzten Türzylinder verdeckt sein, so dass die Außenwandverstärkung von außen nicht erkennbar sein kann und die Präsentation des Türzylinders beeinträchtigt wird. Beispielsweise kann die Außenwandverstärkung daher auch bei einem Begutachten der Darbietungsanordnung durch einen Kunden oder Käufer, der die Darbietungsanordnung währenddessen in die Hand nimmt und/oder dreht, nicht unmittelbar erfassbar sein. Vielmehr kann eine von außen sichtbare Außenseite der Außenwand der Aufnahme bei solchen Ausführungsformen insbesondere glatt ausgebildet sein, wobei jedoch beispielsweise an der Außenwand ein Schraubkopf einer in die Befestigungsöffnung als Befestigungsmittel eingeschraubten Schraube erkennbar sein kann. Insofern kann gegebenenfalls die Art der Fixierung des Türzylinders an sich, nicht jedoch auch die zusätzliche Außenwandverstärkung von außen erkennbar sein.

Die Außenwand kann bei einigen Ausführungsformen durch eine erste Lage von Verpackungsmaterial gebildet sein, welche die Befestigungsöffnung aufweist. Die Stabilisierungseinrichtung kann bei solchen Ausführungsformen ferner als Außenwandverstärkung eine innen an der Außenwand anliegende zweite Lage von Verpackungsmaterial umfassen, wobei die zweite Lage eine weitere Befestigungsöffnung aufweisen kann, welche in Flucht zu der Befestigungsöffnung der ersten Lage ausgerichtet sein kann. Das Befestigungsmittel kann daher zum Fixieren des Türzylinders durch die Befestigungsöffnung und die weitere Befestigungsöffnung hindurchführbar sein.

Folglich kann bei solchen Ausführungsformen vorgesehen sein, dass das Befestigungsmittel zum Fixieren des Türzylinders nicht lediglich durch eine einlagige Außenwand der Aufnahme führbar ist, sondern durch zwei Lagen von Verpackungsmaterial, um hierdurch eine verbesserte Führung und Abstützung des Befestigungsmittels erreichen zu können. Dabei kann insbesondere vorgesehen sein, dass die zweite Lage von Verpackungsmaterial sich lediglich als ein Stabilisierungsabschnitt in einer Umgebung der Befestigungsöffnung erstrecken kann, wohingegen ein weiter von der Befestigungsöffnung entfernter Abschnitt der Außenwand der Aufnahme lediglich durch eine Lage von Verpackungsmaterial gebildet sein kann. Andererseits ist es auch möglich, dass die gesamte Außenwand innen von einer zweiten Lage von Verpackungsmaterial bedeckt ist, wobei bei solchen Ausführungsformen letztlich auch von einer zweilagigen Außenwand der Aufnahme gesprochen werden kann.

Bei einigen Ausführungsformen kann die zweite Lage eine lokale Außenwandverstärkung in einem die Befestigungsöffnung umgebenden Stabilisierungsabschnitt der Aufnahme bilden, wohingegen die Aufnahme in sich seitlich über den Stabilisierungsabschnitt hinaus erstreckenden Abschnitten einlagig durch die Außenwand begrenzt sein kann.

Die Verpackung kann bei einigen Ausführungsformen in einem Ausgangszustand flach bereitgestellt sein und durch Falten in einen Gebrauchszustand überführbar sein, wobei die zweite Lage von Verpackungsmaterial durch das Falten in Anlage zu der ersten Lage von Verpackungsmaterial bringbar sein kann.

Insbesondere kann ein solches Bereitstellen der Verpackung in einem flachen Ausgangszustand eine einfache Herstellung der Verpackung ermöglichen, indem die Verpackung beispielsweise als ein einfaches Stanzteil bereitgestellt werden kann, um ausgehend davon in den Gebrauchszustand gefaltet werden zu können. Durch dieses darauffolgende Falten und Überführen in den Gebrauchszustand kann daher insbesondere die Aufnahme für den Türzylinder bildbar sein, um den Türzylinder einsetzen zu können. Zudem kann bei einigen Ausführungsformen vorgesehen sein, dass Abschnitte der Verpackung in dem Gebrauchszustand aneinander verklebt oder verklebbar sind, um die Verpackung in dem Gebrauchszustand zu stabilisieren.

Indem auch die zweite Lage von Verpackungsmaterial ausgehend von einem solchen flachen Ausgangszustand im Zuge des Überführens der Verpackung in den Gebrauchszustand durch einfaches Falten in Anlage zur ersten Lage von Verpackungsmaterial bringbar sein kann, kann die gewünschte Außenwandverstärkung auf einfache Weise und durch eine letztlich einteilig bereitgestellte Verpackung erreicht werden, ohne dass beispielsweise ein zusätzliches Bauteil als eine Außenwandverstärkung gesondert an der Außenwand der Aufnahme fixiert werden muss.

Insofern kann bei einigen Ausführungsformen insbesondere vorgesehen sein, dass die Verpackung als integral einstückiges Bauteil bereitgestellt ist. Insbesondere kann bei der Verpackung somit vorgesehen sein, dass diese ohne Verbinden zweier originär getrennter Bauteile bildbar ist. Wie erwähnt, kann dies beispielsweise durch Falten einer im Ausgangszustand flachen Verpackung erreicht werden.

Die zweite Lage von Verpackungsmaterial kann bei einigen Ausführungsformen von einem Bodenabschnitt der Aufnahme, auf welchem der in die Aufnahme eingesetzte Türzylinder an einer Unterseite abgestützt ist, in Richtung der Außenwand umklappbar sein. Bei solchen Ausführungsformen kann der Bodenabschnitt der Aufnahme daher insbesondere in dem Bereich, aus welchem die zweite Lage als Außenwandverstärkung umgeklappt ist, eine Öffnung aufweisen. Auch diese Öffnung kann jedoch insbesondere von oben durch den eingesetzten Türzylinder und von unten durch weitere Bestandteile der Verpackung bedeckt und daher von außen nicht sichtbar sein.

Die erste Lage kann bei einigen Ausführungsformen eine Rückwand der Verpackung bilden und die zweite Lage kann durch eine an einer dem eingesetzten Türzylinder zugewandten Innenseite der Aufnahme aufklappbare Lasche gebildet sein.

Insbesondere kann eine solche Lasche schmaler als eine Gesamtbreite der Aufnahme und/oder der Verpackung ausgebildet sein, um als ein Stabilisierungsabschnitt eine gewissermaßen lokale Außenwandverstärkung der Außenwand der Aufnahme zu bilden, an welcher die Befestigungsöffnung ausgebildet ist. Erneut kann durch die Anordnung der Lasche an einer Innenseite der Aufnahme erreicht werden, dass die Lasche bei eingesetztem Türzylinder von außen nicht erkennbar ist, um die gewünschte Präsentation des Türzylinders nicht durch die Stabilisierungseinrichtung zu stören. Ebenso kann die Ausbildung der ersten Lage als eine Rückwand der Verpackung ermöglichen, das Befestigungsmittel von einer Rückseite der Verpackung in die Aufnahme einzuführen, so dass das Befestigungsmittel und die Art der Fixierung bei einer Präsentation des Türzylinders mittels der Darbietungsanordnung, beispielsweise in einem Regal eines Verkäufers, zunächst nicht sichtbar sein können.

Grundsätzlich kann bei einigen Ausführungsformen jedoch auch vorgesehen sein, dass die Befestigungsöffnung an einer Vorderwand der Aufnahme ausgebildet ist, so dass die Fixierung von einer Vorderseite der Verpackung erfolgen kann. Auch bei solchen Ausführungsformen kann grundsätzlich eine Außenwandverstärkung der vorstehend erläuterten Art vorgesehen sein, wobei auch eine solche Außenwandverstärkung insbesondere durch Bilden einer zweiten Lage an einer dem Türzylinder zugewandten Innenseite der Außenwand von außen nicht erkennbar sein kann, so dass die Präsentation des Türzylinders erneut nicht beeinträchtigt wird.

Alternativ oder zusätzlich zu der vorstehend erwähnten zweiten Lage und/oder der Lasche kann die Stabilisierungseinrichtung bei einigen Ausführungsformen auch eine Begrenzungsverstärkung zur Verstärkung einer Begrenzung der Befestigungsöffnung aufweisen. Beispielsweise kann die Stabilisierungseinrichtung hierzu einen beispielsweise aus Metall oder Kunststoff gefertigten Verstärkungsring aufweisen, welcher in die Befestigungsöffnung einsteckbar und/oder einclipbar sein kann, um die Begrenzung der Befestigungsöffnungen umfänglich zu verstärken. Bei solchen Ausführungsformen kann das Befestigungsmittel daher durch einen Verstärkungsring hindurch in die Aufnahme einführbar sein, um etwaige Kräfte auf den Verstärkungsring zu übertragen und ein unmittelbares Wechselwirken mit der Begrenzung der Befestigungsöffnung zu verhindern.

Darüber hinaus kann alternativ zu einem Umklappen einer Lasche oder einem Anbringen einer zweiten Lage von Verpackungsmaterial durch Falten auch vorgesehen sein, eine zweite Lage gesonderten Verpackungsmaterials als Außenwandverstärkung an der Außenwand und insbesondere deren Innenseite anzukleben.

Die Aufnahme kann bei einigen Ausführungsformen seitliche Öffnungen aufweisen, durch welche der eingesetzte Türzylinder seitlich aus der Aufnahme heraussteht, insbesondere beidseitig.

Wie bereits erläutert, kann die Fixierung des Türzylinders durch das Befestigungsmittel insbesondere ein solches Herausstehen des Türzylinders ermöglichen, da der Türzylinder in der Aufnahme nicht von allen Seiten begrenzt sein muss, um nicht aus der Aufnahme herauszurutschen. Indem die Aufnahme somit nicht vollständig geschlossen sein muss, sondern seitliche Öffnungen aufweisen kann, kann der in die Aufnahme eingesetzte Türzylinder seitlich aus der Aufnahme herausstehen, so dass der Türzylinder - oder jedenfalls dessen aus der Aufnahme herausstehende Abschnitt - unmittelbar von außen betrachtet werden kann. Dadurch kann beispielsweise anhand einer Länge eines aus der Aufnahme herausstehenden Abschnitts, insbesondere jeweiliger an beiden Seiten der Aufnahme herausstehender Abschnitte, des Türzylinders unmittelbar auf eine Dimension oder Gesamtlänge des Türzylinders sowie eine Art des Türzylinders geschlossen werden.

Insbesondere kann daher vorgesehen sein, dass der in die Aufnahme eingesetzte Türzylinder beidseitig aus jeweiligen seitlichen Öffnungen der Aufnahme heraussteht. Insofern kann insbesondere zu beiden Seiten der Aufnahme ein jeweiliger Abschnitt des Türzylinders erkennbar sein, wenn der Türzylinder in die Aufnahme eingesetzt ist. Die Aufnahme kann dementsprechend insbesondere zwei seitliche Öffnungen aufweisen, durch welche der eingesetzte Türzylinder herausstehen kann.

Die Aufnahme kann bei einigen Ausführungsformen durch eine Rückwand der Verpackung und einen sich entlang einer Oberseite und einer Vorderseite des eingesetzten Türzylinders erstreckenden Begrenzungsabschnitt begrenzt sein, wobei die Verpackung zudem einen Bodenabschnitt aufweisen kann, auf welchem der in die Aufnahme eingesetzte Türzylinder an einer Unterseite abstützbar ist.

Bei solchen Ausführungsformen kann somit vorgesehen sein, dass der Begrenzungsabschnitt den Türzylinder gewissermaßen gurtartig umschließt und dadurch in der Aufnahme hält. Durch die Rückwand und den Bodenabschnitt kann der Türzylinder ferner an vier von insgesamt sechs Seiten eingeschlossen oder abgestützt sein, um sich jedoch beispielsweise durch bei einigen Ausführungsformen offene Außenseiten der Aufnahme aus der Aufnahme heraus erstrecken zu können, so dass der Türzylinder in die Aufnahme eingesetzte und darin fixierte Türzylinder von außen erkannt werden kann.

Bei einigen Ausführungsformen kann an einer der Außenwand entgegengesetzten Vorderwand der Aufnahme eine zweite Befestigungsöffnung vorgesehen sein, durch welche ein zweites Befestigungsmittel, insbesondere eine zweite Schraube, und/oder das Befestigungsmittel zum Zentrieren des Türzylinders in der Aufnahme hindurchführbar sein kann. Ein zweites Befestigungsmittel kann zudem insbesondere ebenfalls in eine Stulpschraubenbohrung des eingesetzten Türzylinders einschraubbar sein.

Insbesondere kann bei solchen Ausführungsformen somit vorgesehen sein, dass der Türzylinder beidseitig in der Aufnahme durch jeweilige Befestigungsmittel gehalten sein kann, um hierdurch sicherzustellen, dass der Türzylinder präzise ausgerichtet ist. Auch dies kann insbesondere ein möglichst exaktes und unmittelbares Erfassen einer Dimension des Türzylinders bei Ausführungsformen ermöglichen, bei welchen der Türzylinder seitlich aus der Aufnahme heraussteht.

Die Befestigungsöffnung und/oder die zweite Befestigungsöffnung können insbesondere einen der Stulpschraubenbohrung entsprechenden Durchmesser aufweisen.

Ferner kann ein durch die Befestigungsöffnung eingeführtes Befestigungsmittel beispielsweise durch eine Stulpschraubenbohrung des eingesetzten Türzylinders hindurch und in die zweite Befestigungsöffnung einführbar oder hindurchführbar sein, um hierdurch eine zweiseitige Fixierung des Türzylinders durch ein einziges Befestigungsmittel erreichen zu können.

Die Verpackung kann bei einigen Ausführungsformen einen in einem Gebrauchszustand unterhalb der Aufnahme angeordneten Anzeigeabschnitt aufweisen, welcher eine Messskala zum Messen einer Länge des eingesetzten Türzylinders aufweist.

Insbesondere kann es ein solcher Anzeigeabschnitt mit einer Messskala ermöglichen, unmittelbar eine Länge eines in die Aufnahme eingesetzten und gegebenenfalls seitlich aus der Aufnahme herausragenden Türzylinders abzulesen. Insofern kann ein Betrachter der Darbietungsanordnung beispielsweise aufgrund des erkennbaren Türzylinders eine Vorauswahl im Hinblick auf einen möglicherweise für einen bestimmten Anwendungsfall passenden Türzylinder treffen, um sodann anhand der Messskala der Darbietungsanordnung durch genaueres Betrachten der Verpackungen der vorausgewählten Türzylinder einen Türzylinder zutreffender Dimension auswählen zu können. Dies kann es somit ermöglichen, einen für einen bestimmten Anwendungsfall passenden Türzylinder schneller aus einer Auswahl verschiedener, durch jeweilige Darbietungsanordnungen präsentierter Türzylinder auswählen zu können.

Die Verpackung kann bei einigen Ausführungsformen eine Aufbewahrungsbox zum Aufnehmen einer Gebrauchsanleitung und/oder zumindest eines Schlüssels für den Türzylinder aufweisen, wobei die Aufbewahrungsbox in einem Gebrauchszustand der Darbietungsanordnung insbesondere unterhalb der Aufnahme angeordnet sein kann.

Durch eine solche Aufbewahrungsbox können somit auch etwaige zusätzlich zu dem Türzylinder erforderliche Bestandteile geordnet und zuverlässig aufbewahrt werden. Darüber hinaus kann an einer Vorderseite der Aufbewahrungsbox der vorstehend erwähnte Anzeigeabschnitt mit der Messskala angeordnet sein, wobei die Anordnung der Aufbewahrungsbox unterhalb der Aufnahme es insbesondere ermöglichen kann, den Türzylinder oberhalb der Messskala anzuordnen, so dass dessen Länge oder Dimension unproblematisch an der Messskala abgelesen werden kann.

Ferner kann die Verpackung bei einigen Ausführungsformen auf einem Boden der Aufbewahrungsbox aufstellbar sein. Dies kann insbesondere eine Alternative zu einem Aufhängen der Verpackung an jeweiligen Aufhängungsöffnungen bieten, um die Möglichkeiten zur Präsentation des Türzylinders erweitern zu können.

Allgemein kann die Verpackung daher bei einigen Ausführungsformen aufhängbar und/oder aufstellbar sein. Um ein Aufhängen der Verpackung zu ermöglichen, kann die Verpackung insbesondere eine oder mehrere, insbesondere genau eine oder genau zwei, oberhalb der Aufnahme angeordnete Aufhängungsöffnungen aufweisen. Zwei zueinander seitliche versetzte Aufhängungsöffnungen können dabei insbesondere bei langen zu präsentierenden Türzylindern vorgesehen sein, um ein Kippen der aufgehängten Verpackung verhindern zu können.

Die Aufnahme kann bei einigen Ausführungsformen mittig oder außermittig bezogen auf eine Längserstreckung des in die Aufnahme eingesetzten Türzylinders an der Verpackung angeordnet sein.

Insbesondere kann die Aufnahme derart an der Verpackung angeordnet sein, dass die Befestigungsöffnung und/oder ein Mittelpunkt der Aufnahme zu einer Stulpschraubenbohrung eines einzusetzenden Türzylinders ausgerichtet ist und der Türzylinder durch Einsetzen in die Verpackung derart in der Verpackung angeordnet werden kann, dass ein Schwerpunkt des Türzylinders bezüglich einer Längsachse des eingesetzten Türzylinders in der Mitte der Verpackung liegt. Dies kann insbesondere ermöglichen, die Darbietungsanordnung an einer zentral ausgerichteten Aufhängungsöffnung aufzuhängen, ohne dass die Verpackung verkippt, wobei durch eine jeweilige Anordnung der Aufnahme eine Anpassung an einen jeweiligen Türzylinder und dessen Schwerpunkt relativ zu der Stulpschraubenbohrung erfolgen kann. Die Anordnung der Aufnahme (mittig/außermittig) kann insofern an den jeweiligen einzusetzenden und zu präsentierenden Türzylinder angepasst sein.

Die Stabilisierungseinrichtung kann bei einigen Ausführungsformen ein Einsatzteil aufweisen, in welches der Türzylinder einsetzbar ist, wobei das Einsatzteil bei eingesetztem Türzylinder in die Aufnahme der Verpackung einsetzbar ist und wobei das Einsatzteil eine mit der Befestigungsöffnung fluchtende Einsatzteil-Befestigungsöffnung aufweist, in welche das durch die Befestigungsöffnung hindurchführbare Befestigungsmittel einführbar ist.

Insbesondere kann die Einsatzteil-Befestigungsöffnung bei in die Aufnahme eingesetztem Einsatzteil mit der Befestigungsöffnung fluchten, so dass das Einsatzteil durch das Hindurchführen des Befestigungsmittels in der Aufnahme fixierbar sein kann.

Ein solches Einsatzteil kann ferner insbesondere als ein Formgebungsteil fungieren, um die Anordnung aus Einsatzteil und eingesetztem Türzylinder gegenüber einer Form des Türzylinders an eine an die Aufnahme angepasste Form zu überführen und ein verbessertes Fixieren des Türzylinders in der Aufnahme erreichen zu können.

Ferner kann sich das Einsatzteil bei einigen Ausführungsformen nicht seitlich aus der Aufnahme heraus erstrecken. Insofern kann das Einsatzteil bei solchen Ausführungsformen dazu ausgebildet sein, ausschließlich einen zentralen, in der Aufnahme positionierten Abschnitt des Türzylinders aufzunehmen, ohne jedoch selbst außerhalb der Aufnahme sichtbar zu sein. Ein derart dimensioniertes Einsatzteil kann daher genutzt und in die Aufnahme eingesetzt werden, ohne dass die Präsentation des Türzylinders und insbesondere aus der Aufnahme herausstehender Abschnitte des Türzylinders beeinträchtigt wird.

Der Türzylinder kann bei einigen Ausführungsformen eine Türzylinderform mit einem im Querschnitt im Wesentlichen kreisförmigen Kernaufnahmeabschnitt zur Aufnahme eines drehbaren Zylinderkerns und einem radial von dem Kernaufnahmeabschnitt weg ragenden Flanschabschnitt zum Aufnehmen von zumindest einem Gehäusestift und zumindest einer Gehäusefeder aufweisen. Das Einsatzteil kann eine Einsetzaussparung aufweisen, in welche der Flanschabschnitt im Wesentlichen spielfrei einsetzbar ist, wobei sich das Einsatzteil bei eingesetztem Türzylinder senkrecht zu dem Flanschabschnitt zumindest bis zu einem zu dem Flanschabschnitt senkrecht am weitesten außen liegenden Abschnitt des Kernaufnahmeabschnitts erstreckt. Das Einsatzteil kann eine gerade ausgebildete Einsatzteil-Rückwand aufweisen, mit welcher sich das in die Aufnahme eingesetzte Einsatzteil an der Außenwandaufnahme abstützen kann.

Insbesondere kann durch das Einsatzteil somit gewissermaßen eine Begradigung der Türzylinderform erfolgen, so dass nach dem Einsetzen des Türzylinders in das Einsatzteil letztlich eine Gesamtanordnung mit einer geraden Rückwand in die Aufnahme eingesetzt werden kann. Dies kann es ermöglichen, die gerade Rückwand des Einsatzteils, insbesondere durch Einführen des Befestigungsmittels oder einer Schraube, gegen eine insbesondere ebenfalls gerade Außenwand der Aufnahme zu ziehen, um hierdurch eine stabile Fixierung des Türzylinders in der Aufnahme zu erreichen. Zudem kann dadurch insbesondere ein Übertragen etwaiger Kippmomente bei Auslenkungen des Befestigungsmittels auf Begrenzungen der Befestigungsöffnung vermieden werden, indem solche Kippmomente über die gerade aneinander liegenden Flächen des Einsatzteils und der Aufnahme abgeleitet werden können.

Bei einigen Ausführungsformen kann der Flanschabschnitt an einer dem Kernaufnahmeabschnitt entgegengesetzten Unterseite gekrümmt und/oder kreisbogenförmig ausgebildet sein. Dementsprechend kann bei einigen Ausführungsformen auch die Einsetzaussparung an einer Unterseite gekrümmt und/oder kreisbogenförmig ausgebildet sein.

Ferner kann die Einsetzaussparung bei einigen Ausführungsformen eine kreisbogenförmige Auflage für den Kernaufnahmeabschnitt aufweisen. Alternativ dazu kann die Einsetzaussparung bei einigen Ausführungsformen vollständig in einer dem Flanschabschnitt entsprechenden Form und dazu ausgebildet sein, lediglich den Flanschabschnitt des Türzylinders (zumindest abschnittsweise) aufzunehmen und/oder zu umschließen.

Bei einigen Ausführungsformen kann die Einsatzteil-Befestigungsöffnung bei eingesetztem Türzylinder mit einer an dem Flanschabschnitt ausgebildeten Stulpschraubenbohrung fluchten, wobei das Befestigungsmittel zum Fixieren des Türzylinders in der Aufnahme durch die Befestigungsöffnung und die Einsatzteil-Befestigungsöffnung hindurch in die Stulpschraubenbohrung einführbar sein kann.

Die Einsatzteil-Befestigungsöffnung kann daher insbesondere einen der Stulpschraubenbohrung entsprechenden Durchmesser aufweisen.

Insbesondere kann der Türzylinder bei solchen Ausführungsformen durch das Befestigungsmittel und insbesondere eine Schraube gegen eine Innenwand des Einsatzteils und das Einsatzteil gegen die Außenwand der Aufnahme ziehbar sein, um hierdurch eine zuverlässige Fixierung des Türzylinders in der Aufnahme erreichen zu können.

Das Einsatzteil kann bei einigen Ausführungsformen eine der Einsatzeil-Befestigungsöffnung entgegengesetzte zweite Einsatzteil-Befestigungsöffnung aufweisen, welche dazu ausgebildet ist, bei in die Aufnahme eingesetztem Einsatzteil mit einer der Befestigungsöffnung entgegengesetzten zweiten Befestigungsöffnung der Aufnahme zu fluchten. Insbesondere kann auch bei Ausführungsformen mit einem solchen Einsatzteil eine zweiseitige Fixierung des Türzylinders in der Aufnahme erfolgen.

Das Einsatzteil kann bei einigen Ausführungsformen eine, insbesondere elastisch verformbare, Rastnase aufweisen, welche dazu ausgebildet ist, bei eingesetztem Türzylinder in eine Schließnasenaussparung des Türzylinders einzugreifen und den Türzylinder in dem Einsatzteil zu sichern.

Insbesondere kann der Türzylinder eine radial über den Kernaufnahmeabschnitt hinausragende und mit dem Kernaufnahmeabschnitt drehbare Schließnase aufweisen, um beispielsweise einen Riegel einer Tür antreiben zu können. Um eine solche Drehbewegung der Schließnase zu ermöglichen, kann der Türzylinder und insbesondere ein Gehäuse des Türzylinders jedoch eine Schließnasenaussparung aufweisen, in welcher die Schließnase führbar sein kann und in welche die Schließnase insbesondere bei einer Ausrichtung in Flucht zu dem Flanschabschnitt eingreifen kann. Insbesondere kann eine solche Schließnasenaussparung daher in Richtung des Flanschabschnitts weisen und/oder - im Gebrauchszustand des Türzylinders - oberhalb einer Stulpschraubenbohrung angeordnet sein. Ferner kann die Schließnase bei einem als Doppelzylinder ausgebildeten Türzylinder insbesondere mittig zwischen zwei Hälften des Doppelzylinders angeordnet sein, so dass die Schließnase bei einem Einsetzen des Schließzylinders in die Aufnahme ebenfalls mittig in der Aufnahme angeordnet sein kann.

Eine solche Schließnasenaussparung kann zudem insbesondere eine Kante an dem Türzylinder bereitstellen, mit welcher die erwähnte Rastnase des Einsatzteils wechselwirken kann, um den Türzylinder insbesondere gegen ein Entnehmen aus dem Einsatzteil sichern zu können. Indem die Rastnase insbesondere elastisch verformbar sein kann, kann der Türzylinder beispielsweise in das Einsatzteil einführbar sein, wobei sich die Rastnase während des Einführens verformen kann, um jedoch nach einem vollständigen Einführen des Einsatzteils entgegen der elastischen Verformung zurückzuschnappen und den Türzylinder durch einen Eingriff an der Schließnasenaussparung in dem Einsatzteil zu sichern. Um das Einsetzen des Türzylinders zu ermöglichen, kann die Rastnase ferner eine dem einzusetzenden Türzylinder zugewandte Verdrängungsschräge aufweisen.

Bei einigen Ausführungsformen kann dem Türzylinder ein Schlüssel zum Betätigen des Türzylinders zugeordnet sein, wobei die Schließnase des Türzylinders bei abgezogenem Schlüssel aus der Schließnasenaussparung heraus ausgelenkt sein kann. Die Rastnase kann bei solchen Ausführungsformen dazu ausgebildet sein, an einer der ausgelenkten Schließnase entgegengesetzten Seite der Schließnasenaussparung in die Schließnasenaussparung einzugreifen.

Insbesondere kann durch das bei solchen Ausführungsformen vorgesehene Auslenken der Schließnase bei abgezogenem Schlüssel somit an einer der Auslenkung der Schließnase entgegengesetzten Seite ein Freiraum in der Schließnasenaussparung entstehen, welcher durch die Rastnase geschickt zur Fixierung des Türzylinders an dem Einsatzteil ausgenutzt werden kann. Zudem kann insbesondere vorgesehen sein, den Türzylinder in der Darbietungsanordnung bei abgezogenem Schlüssel zu präsentieren.

Das Einsatzteil kann bei einigen Ausführungsformen eine der Rastnase entgegengesetzte Durchgangsöffnung für eine Anordnung der ausgelenkten Schließnase aufweisen.

Insbesondere kann eine solche Durchgangsöffnung somit ein Anordnen der Schließnase außer Flucht zu dem Flanschabschnitt in dem Einsatzteil ermöglichen.

Das Einsatzteil kann bei einigen Ausführungsformen ein 3D-Druck-Bauteil sein. Insbesondere kann das Einsatzteil daher einen Schichtaufbau aufweisen, um durch einzelne, in einem 3D-Druck-Verfahren gebildete Schichten, sukzessive aufgebaut werden zu können. Ein solches 3D-Druck-Verfahren kann insbesondere vielfältig geformte Einsatzteile ermöglichen, um diese korrespondierend zu einem jeweiligen zu präsentierenden Türzylinder auf einfache Weise herstellen zu können. Darüber hinaus können in einem solchen Verfahren nachhaltige Materialien zum Einsatz kommen, um eine insgesamt nachhaltige Darbietungsanordnung herstellen zu können.

Die Verpackung kann bei einigen Ausführungsformen in einem Ausgangszustand flach bereitgestellt und durch Falten in einen Gebrauchszustand überführbar sein, in welchem die Aufnahme gebildet ist, wobei die Verpackung in dem Ausgangszustand insbesondere als Stanzteil bereitgestellt sein kann.

Auch durch eine derart bereitgestellte Verpackung kann insbesondere eine einfache Herstellung der Verpackung erreicht werden, indem diese lediglich als ein flaches Stanzteil bereitgestellt und durch einfaches Falten sowie gegebenenfalls Verkleben einzelner Abschnitte der Verpackung aneinander in den Gebrauchszustand überführbar sein kann, in welchem die Aufnahme für den Türzylinder gebildet ist. Zudem können solche faltbaren Verpackungen auf einfache Weise durch nachhaltige Materialien und beispielsweise aus Pappe oder Karton gefertigt werden.

Bei einigen Ausführungsformen kann die Verpackung einen Rückwandabschnitt aufweisen, welcher in dem Gebrauchszustand eine Rückwand der Verpackung bildet, wobei der Rückwandabschnitt durch eine Knicklinie, insbesondere einen Falz, mit einem Strukturabschnitt der Verpackung verbunden sein kann. Zudem kann durch Falten des Strukturabschnitts die Aufnahme bildbar sein.

Bei solchen Ausführungsformen kann die in dem Ausgangszustand flach ausgebildete Verpackung insbesondere durch die Knicklinie in den Rückwandabschnitt einerseits und den Strukturabschnitt andererseits unterteilt sein, wobei der Strukturabschnitt insbesondere noch weitere Knicklinien aufweisen kann, um der Verpackung die in dem Gebrauchszustand gewünschte Struktur, insbesondere mit der Aufnahme, durch Falten entlang der Knicklinien verleihen zu können.

Allgemein können eine, eine Auswahl mehrerer oder sämtliche der nachstehend erwähnten Knicklinien durch jeweilige Falze gebildet sein, um ein exaktes und einfaches Falten der Verpackung zu ermöglichen.

Der Rückwandabschnitt kann bei einigen Ausführungsformen die Befestigungsöffnung aufweisen, durch welche das Befestigungsmittel zum Fixieren des Türzylinders in der Aufnahme hindurchführbar ist.

Der Rückwandabschnitt kann daher bei einigen Ausführungsformen die erwähnte Außenwand der Aufnahme bilden.

Der Strukturabschnitt kann bei einigen Ausführungsformen einen Stützabschnitt aufweisen, welcher in Anlage zu dem Rückwandabschnitt faltbar ist, wobei der Stützabschnitt und der Rückwandabschnitt jeweilige Aufhängungsöffnungen aufweisen können, die durch das Falten in Flucht zueinander bringbar sind, und wobei die Darbietungsanordnung an den Aufhängungsöffnungen aufhängbar sein kann. Insbesondere kann die Verpackung daher in einem Bereich, in welchem sich der Stützabschnitt erstreckt, zweilagig ausgebildet sein, wobei die durch zwei Lagen begrenzten Aufhängungsöffnungen ein stabiles und zuverlässiges Aufhängen der Verpackung oder der Darbietungsanordnung, insbesondere auch bei in die Aufnahme eingesetztem Türzylinder, ermöglichen können.

Bei einigen Ausführungsformen können an dem Rückwandabschnitt und dem Stützabschnitt eine oder zwei jeweilige Aufhängungsöffnungen ausgebildet sein. Insbesondere können Ausführungsformen mit zwei jeweiligen Aufhängungsöffnungen ein Aufhängen der Verpackung an zwei Aufhängungspunkten ermöglichen, um etwa auch Darbietungsanordnungen mit schweren oder langen Türzylindern gegen ein Kippen gesichert aufhängen zu können.

Der Stützabschnitt kann bei einigen Ausführungsformen eine U-förmige Aussparung aufweisen, wobei an einer der Knicklinie zugewandten Unterseite der U-förmigen Aussparung ein Begrenzungsabschnitt der Verpackung gehalten und durch eine Unterseiten-Knicklinie mit dem Stützabschnitt verbunden sein kann. Der Begrenzungsabschnitt kann ferner entlang der Unterseiten-Knicklinie relativ zu dem Stützabschnitt faltbar sein, wobei der Begrenzungsabschnitt durch eine weitere Knicklinie in einen Oberseitenabschnitt und in einen entlang der weiteren Knicklinie relativ zu dem Oberseitenabschnitt faltbaren Vorderseitenabschnitt unterteilt sein kann. Der Oberseitenabschnitt kann dazu ausgebildet sein, sich in dem Gebrauchszustand entlang einer Oberseite des in die Aufnahme eingesetzten Türzylinders zu erstrecken, wohingegen der Vorderseitenabschnitt dazu ausgebildet sein kann, sich in dem Gebrauchszustand entlang einer Vorderseite des in die Aufnahme eingesetzten Türzylinders zu erstrecken.

Bei dem Begrenzungsabschnitt kann es sich somit insbesondere um den vorstehend bereits erwähnten Begrenzungsabschnitt handeln, welcher den Türzylinder in der Aufnahme gewissermaßen gurtartig umschließen kann, um den Türzylinder in der Aufnahme zu halten. Die Anordnung oder zumindest teilweise Anordnung des Begrenzungsabschnitts in der U-förmigen Aussparung des Stützabschnitts kann es insbesondere ermöglichen, den Begrenzungsabschnitt gewissermaßen aus dem Stützabschnitt herauszufalten, so dass sich der Oberseitenabschnitt (in dem Gebrauchszustand) im Wesentlichen senkrecht zu dem Stützabschnitt erstrecken kann, wohingegen sich der Vorderseitenabschnitt (in dem Gebrauchszustand) im Wesentlichen parallel zu dem Stützabschnitt erstrecken kann.

Der Vorderseitenabschnitt kann bei einigen Ausführungsformen eine zweite Befestigungsöffnung aufweisen, durch welche ein zweites Befestigungsmittel oder das Befestigungsmittel zum Zentrieren des Türzylinders in der Aufnahme hindurchführbar und insbesondere in eine Stulpschraubenbohrung des eingesetzten Türzylinders einführbar sein kann. Insbesondere kann somit die erwähnte zweiseitige Fixierung des Türzylinders in der Aufnahme erfolgen und/oder der Vorderseitenabschnitt kann eine Vorderwand der Aufnahme bilden.

Ferner kann der Begrenzungsabschnitt bei einigen Ausführungsformen mittig oder außermittig an dem Stützabschnitt gehalten sein. Wie bereits erläutert, kann dies eine Abstimmung mit dem jeweiligen einzusetzenden Türzylinder derart ermöglichen, dass ein Schwerpunkt des Türzylinders mit einem Mittelpunkt der Verpackung übereinstimmt.

Der Vorderseitenabschnitt kann bei einigen Ausführungsformen in einen Anzeigeabschnitt übergehen, welcher bezüglich einer senkrecht zu einer in dem Ausgangszustand von dem Rückwandabschnitt zu dem Strukturabschnitt führenden Höhenrichtung ausgerichteten Breitenrichtung breiter ausgebildet sein kann als der Vorderseitenabschnitt. Insbesondere kann der Anzeigeabschnitt mit einer dem Stützabschnitt entsprechenden Breite ausgebildet sein. Gewissermaßen kann durch diese Verbreiterung von dem Vorderseitenabschnitt zu dem Anzeigeabschnitt die Verpackung somit von der mit geringerer Breite ausgeführten Aufnahme, die ein seitliches Herausstehen des Türzylinders ermöglicht, wieder zu einer Grundbreite der Verpackung zurückgeführt werden.

Der Anzeigeabschnitt kann bei einigen Ausführungsformen eine Messskala zum Messen einer Länge des in die Aufnahme eingesetzten und seitlich aus der Aufnahme herausragenden Türzylinders aufweisen. Wiederum kann die Messskala somit unmittelbar unterhalb des Vorderseitenabschnitts (in dem Gebrauchszustand) angeordnet sein, um ein unproblematisches Ablesen einer Länge des Türzylinders zu ermöglichen.

Der Anzeigeabschnitt kann bei einigen Ausführungsformen durch einen unteren Bodenabschnitt mit einem Rückseitenabschnitt verbunden sein, wobei der untere Bodenabschnitt durch eine erste Boden-Knicklinie mit dem Anzeigeabschnitt und durch eine zweite Boden-Knicklinie mit dem Rückseitenabschnitt verbunden sein kann. Ferner kann der Rückseitenabschnitt durch Falten der Verpackung entlang der ersten Boden-Knicklinie und entlang der zweiten Boden-Knicklinie in Anlage zu dem Rückwandabschnitt bringbar sein.

Der untere Bodenabschnitt kann zudem insbesondere entlang der vorstehend erwähnten Höhenrichtung betrachtet eine dem erwähnten Oberseitenabschnitt der Aufnahme entsprechende Länge aufweisen, so dass sich der Anzeigeabschnitt in dem Gebrauchszustand insbesondere parallel zu dem Rückwandabschnitt und der untere Bodenabschnitt parallel zu dem Oberseitenabschnitt erstrecken kann.

Der untere Bodenabschnitt kann bei einigen Ausführungsformen in dem Gebrauchszustand im Wesentlichen senkrecht zu dem Anzeigeabschnitt ausgerichtet sein. Ferner können der Anzeigeabschnitt, der untere Bodenabschnitt und der Rückseitenabschnitt in dem Gebrauchszustand eine Aufbewahrungsbox zum Aufnehmen einer Gebrauchsanleitung und/oder zumindest eines Schlüssels begrenzen.

Indem der untere Bodenabschnitt, wie vorstehend erläutert, insbesondere eine dem Oberseitenabschnitt des Begrenzungsabschnitts entsprechende Länge aufweisen kann, kann die Aufbewahrungsbox somit mit einer der Aufnahme entsprechenden Tiefe ausgebildet sein. Die Ausrichtung des unteren Bodenabschnitts senkrecht zu dem Anzeigeabschnitt kann es ferner ermöglichen, die Verpackung auf dem unteren Bodenabschnitt zur Präsentation eines eingesetzten Türzylinders abzustellen, insbesondere als eine Alternative zur Präsentation bei hängender Verpackung.

Der Anzeigeabschnitt, der untere Bodenabschnitt und/oder der Rückseitenabschnitt können bei einigen Ausführungsformen durch jeweilige Verschluss-Knicklinien mit jeweiligen sich seitlich hinaus erstreckenden Verschlussabschnitten verbunden sein, wobei die Aufbewahrungsbox durch Falten der Verschlussabschnitte seitlich verschließbar sein kann. Insbesondere kann die Aufbewahrungsbox daher nach Art eines Pakets durch Umklappen jeweiliger Verschlussabschnitte verschließbar sein.

Der Rückseitenabschnitt kann bei einigen Ausführungsformen in dem Gebrauchszustand an dem Rückwandabschnitt verklebt sein. Auch im Bereich des Rückseitenabschnitts kann die Verpackung daher in dem Gebrauchszustand insbesondere doppellagig ausgebildet sein.

Bei einigen Ausführungsformen kann der Rückseitenabschnitt durch eine Aufnahme-Knicklinie mit einem Bodenabschnitt verbunden sein, welcher durch Falten entlang der Aufnahme-Knicklinie in eine im Wesentlichen senkrecht zu dem Rückseitenabschnitt ausgerichtete Ausrichtung überführbar und dazu ausgebildet sein kann, in dem Gebrauchszustand einen Boden der Aufnahme zum Abstützen des eingesetzten Türzylinders an einer Unterseite des Türzylinders zu bilden. Bei dem Bodenabschnitt kann es sich daher insbesondere um den bereits erwähnten Bodenabschnitt handeln.

Zudem kann der Bodenabschnitt bei Ausführungsformen mit einer Aufbewahrungsbox dazu ausgebildet sein, die Aufbewahrungsbox an einer Oberseite zu begrenzen. Insbesondere kann daher auch der Bodenabschnitt über eine Verschluss-Knicklinie mit einem, insbesondere beidseitig mit einem jeweiligen, Verschlussabschnitt verbunden sein, wobei die Aufbewahrungsbox durch Falten des Verschlussabschnitts in Verbindung mit den weiteren Verschlussabschnitten verschließbar sein kann.

Bei einigen Ausführungsformen kann an dem Bodenabschnitt eine Lasche ausgebildet sein, welche an der Aufnahme-Knicklinie mit dem Rückseitenabschnitt verbunden ist und welche in dem Gebrauchszustand in Anlage zu dem Rückwandabschnitt bringbar ist. Die Lasche kann ferner eine weitere Befestigungsöffnung aufweisen, welche in dem Gebrauchszustand in Flucht zu der an dem Rückwandabschnitt ausgebildeten Befestigungsöffnung ausgerichtet sein kann. Wie bereits erläutert, kann durch Umfalten der Lasche relativ zu dem Bodenabschnitt somit eine Außenwandverstärkung bildbar sein, um ein durch die Befestigungsöffnung und die weitere Befestigungsöffnung geführtes Befestigungsmittel zum Fixieren des Türzylinders zuverlässig stützen zu können.

Der Bodenabschnitt kann bei einigen Ausführungsformen durch eine Befestigungsknicklinie mit einem Befestigungsabschnitt verbunden sein, welcher in dem Gebrauchszustand an einer Innenwand des Anzeigeabschnitts befestigt, insbesondere verklebt, sein kann. Durch ein solches Befestigen oder Verkleben des Befestigungsabschnitts an einer Innenwand des Anzeigeabschnitts kann die Verpackung und insbesondere die vorstehend erwähnte Aufbewahrungsbox somit zuverlässig verschließbar sein, um sämtliche Abschnitte gemäß der in dem Gebrauchszustand gewünschten Ausrichtung anordnen zu können.

Eine Länge des Strukturabschnitts kann bei einigen Ausführungsformen etwa dem Zweifachen einer Länge des Rückwandabschnitts entsprechen, wobei die Länge des Strukturabschnitts insbesondere dem 1,5-Fachen bis dem 2,5-Fachen oder dem 1,8-Fachen bis dem 2,2-Fachen der Länge des Rückwandabschnitts entsprechen kann. Insbesondere kann die Länge entlang der vorstehend erwähnten Höhenrichtung gemessen sein.

Bei einigen Ausführungsformen kann die Verpackung aus dem Gebrauchszustand in einen flachen Transportzustand überführbar, insbesondere schiebbar oder ziehbar, sein, in welchem sich ein sich in dem Gebrauchszustand oberhalb des eingesetzten Türzylinders erstreckender Oberseitenabschnitt der Aufnahme und ein in dem Gebrauchszustand den eingesetzten Türzylinder an einer Unterseite abstützender Bodenabschnitt der Aufnahme parallel zu einer Rückwand der Verpackung erstrecken.

Insbesondere können solche Ausführungsformen es ermöglichen, die Verpackung zunächst in den Gebrauchszustand zu überführen und dazu beispielsweise etwaige zu verklebende Abschnitte der Verpackung aneinander zu verkleben, so dass die Verpackung für ein Aufnehmen des Türzylinders bereitsteht. Indem die Verpackung jedoch nach einem Überführen in den Gebrauchszustand in einen flachen Transportzustand überführbar sein kann, können derartig vorbereitete Verpackungen auf einfache Weise und platzsparend transportiert oder gelagert werden, um erst zu einem späteren Zeitpunkt mit den zu präsentierenden Türzylindern bestückt zu werden.

Bei einigen Ausführungsformen kann die Darbietungsanordnung ferner den Türzylinder, insbesondere einen Doppelzylinder und/oder einen Knaufzylinder, umfassen, welcher in die Aufnahme eingesetzt sein kann.

Bei einigen Ausführungsformen kann die Darbietungsanordnung das Befestigungsmittel, insbesondere eine Schraube, zum Fixieren des Türzylinders in der Aufnahme umfassen.

Ferner kann sich der Türzylinder bei einigen Ausführungsformen seitlich, insbesondere beidseitig, aus der Aufnahme heraus erstrecken. Wie bereits erläutert, kann es dies insbesondere ermöglichen, den Türzylinder von außen an der Darbietungsanordnung unmittelbar erkennen und insbesondere eine Dimension, Länge und/oder Art des Türzylinders erfassen zu können.

Die Darbietungsanordnung kann bei einigen Ausführungsformen einen Schlüssel für den Türzylinder umfassen, welcher in einer unterhalb der Aufnahme angeordneten Aufbewahrungsbox aufgenommen sein kann.

Vorstehend wurden insbesondere verschiedene Ausführungsformen erläutert, bei welchen ein Befestigungsmittel zum Fixieren des Türzylinders durch eine jeweilige bereist an der Verpackung ausgebildete Befestigungsöffnung der Verpackung und/oder der Aufnahme in die Aufnahme einführbar ist. Der Vollständigkeit halber ist jedoch darauf hinzuweisen, dass eine solche vorgebildete Befestigungsöffnung zur Fixierung des Türzylinders mittels eines Befestigungsmittels nicht unbedingt zwingend erforderlich ist, um eine Fixierung des Türzylinder im Sinne der Erfindung umzusetzen. Grundsätzlich kann ein Befestigungsmittel und/oder eine Schraube vielmehr beispielsweise auch schlichtweg durch das Verpackungsmaterial hindurchführbar und/oder schraubbar sein, um etwa in eine Stulpschraubenbohrung des Türzylinders und/oder die vorstehend erwähnte Einsatzteil-Befestigungsöffnung eingreifen und den Türzylinder hierdurch in der Aufnahme fixieren zu können. Bei solchen Ausführungsformen kann die Befestigungsöffnung somit gewissermaßen im Zuge des Einführens des Befestigungsmittels in die Aufnahme gebildet werden.

Die Erfindung betrifft ferner ein Einsatzteil zum Aufnehmen eines Türzylinders, welches in eine Aufnahme einer Verpackung einer Darbietungsanordnung der hierin offenbarten Art einsetzbar ist. Das Einsatzteil kann eine Einsatzteil-Befestigungsöffnung aufweisen, in welche ein Befestigungsmittel zum Befestigen des Türzylinders in der Aufnahme einführbar ist.

Wie bereits erläutert, kann ein solches Einsatzteil insbesondere Bestandteil einer Stabilisierungseinrichtung einer Darbietungsanordnung der hierin offenbarten Art sein, um ein stabiles Fixieren des Türzylinders in der Aufnahme zu ermöglichen. Jedoch kann ein solches Einsatzteil insbesondere auch unabhängig von der vorstehend erläuterten Verpackung bereitgestellt werden, um mit der Verpackung zusammenwirken und den Türzylinder in der Aufnahme fixieren zu können.

Die Einsatzteil-Befestigungsöffnung kann bei einigen Ausführungsformen dazu ausgebildet sein, bei eingesetztem Türzylinder mit einer an einem Flanschabschnitt des Türzylinders ausgebildeten Stulpschraubenbohrung zu fluchten.

Ferner kann der Türzylinder bei einigen Ausführungsformen eine Türzylinderform mit einem im Querschnitt im Wesentlichen kreisförmigen Kernaufnahmeabschnitt zur Aufnahme eines drehbaren Zylinderkerns und einem radial von dem Kernaufnahmeabschnitt weg ragenden Flanschabschnitt zum Aufnehmen von zumindest einem Gehäusestift und zumindest einer Gehäusefeder aufweisen. Das Einsatzteil kann ferner eine Einsetzaussparung aufweisen, in welche der Flanschabschnitt im Wesentlichen spielfrei einsetzbar ist, wobei sich das Einsatzteil bei eingesetztem Türzylinder senkrecht zu dem Flanschabschnitt zumindest bis zu einem bezüglich des Flanschabschnitts senkrecht am weitesten außen liegenden Abschnitt des Kernaufnahmeabschnitts erstrecken kann. Das Einsatzteil kann eine gerade ausgebildete Einsatzteil-Rückwand aufweisen, wobei die Einsatzteil-Rückwand dazu ausgebildet sein kann, sich bei in die Aufnahme der Verpackung eingesetztem Einsatzteil an der Außenwand der Aufnahme abzustützen.

Wie erwähnt, kann das Einsatzteil somit insbesondere eine Begradigung der Türzylinderform ermöglichen, um ein flächiges Abstützen in der Aufnahme zu ermöglichen.

Das Einsatzteil kann bei einigen Ausführungsformen eine, insbesondere elastisch verformbare, Rastnase aufweisen, welche dazu ausgebildet ist, bei eingesetztem Türzylinder in eine Schließnasenaussparung des Türzylinders einzugreifen und den Türzylinder in dem Einsatzteil zu sichern.

Darüber hinaus kann das Einsatzteil bei einigen Ausführungsformen ein 3D-Druck-Bauteil sein.

Ferner können eines oder mehrere der vorstehend im Zusammenhang mit der Darbietungsanordnung bereits erläuterten Merkmale des Einsatzteils und/oder des darin einsetzbaren Türzylinders auch bei dem vorstehend unabhängig von der Darbietungsanordnung erläuterten Einsatzteil vorgesehen sein.

Die Erfindung wird im Folgenden rein beispielhaft anhand von Ausführungsbeispielen unter Bezugnahme auf die Zeichnungen erläutert.

Es zeigen:
- Fig. 1: einen als Doppelzylinder ausgebildeten Türzylinder,
- Fig. 2: eine Verpackung einer Darbietungsanordnung mit einer Aufnahme, in welche der Türzylinder einsetzbar ist,
- Fig. 3A und 3B: jeweilige Darstellungen von Verpackungen in einem Ausgangszustand, die durch Falten in einen Gebrauchszustand überführbar sind, in welchem die Aufnahme zur Aufnahme des Türzylinders gebildet ist,
- Fig. 4A und 4B: eine perspektivische Ansicht sowie eine Frontansicht auf ein Einsatzteil zur Aufnahme des Türzylinders und
- Fig. 5: eine perspektivische Ansicht einer weiteren Ausführungsform des Einsatzteils zur Aufnahme des Türzylinders.

Fig. 1 zeigt den grundsätzlichen Aufbau eines beispielhaft als Doppelzylinder 81 ausgebildeten Türzylinders 81, welcher sich entlang einer Längsachse L erstreckt und einen ersten Einzel-Türzylinder 11 und einen zweiten Einzel-Türzylinder 61 aufweist. Dabei sind die Einzel-Türzylinder 11 und 61 über eine Verbindungsbrücke 59 miteinander verbunden. Ein solcher Türzylinder 81 kann beispielsweise dazu vorgesehen sein, in ein Einsteckschloss einer Tür oder in ein Türblatt eingesetzt zu werden, um die Tür von beiden Seiten wahlweise verriegeln oder entsperren zu können. Um den Türzylinder 81 axial bezüglich der Längsachse L in einem solchen Einsteckschloss fixieren zu können, weist die Verbindungsbrücke 59 eine Stulpschraubenbohrung 69 auf, so dass ein Herausziehen des in das Einsteckschloss eingesetzten Doppelzylinders 81 durch Einführen einer nicht gezeigten Stulpschraube in die Stulpschraubenbohrung 69 verhindert werden kann.

Um den Doppelzylinder 81 zum Verriegeln oder Entsperren, beispielsweise einer Tür, verwenden zu können, ist in ein jeweiliges Außengehäuse 21 der Einzel-Türzylinder 11 bzw. 61 ein jeweiliger Zylinderkern 31 eingesetzt, welcher in einem zylindrischen Kernaufnahmeabschnitt 23 des Außengehäuses 21 drehbar gelagert ist. Die Zylinderkerne 31 weisen jeweilige Schlüsseleinführöffnungen 75 auf, um einen nicht gezeigten, passenden Schlüssel einführen und die Zylinderkerne 31 zum wahlweisen Verriegeln oder Entsperren einer Tür drehbetätigen zu können.

Ferner kann eine Drehung der Zylinderkerne 31 auf eine Schließnase 73 des Türzylinders 81 übertragen werden, um beispielsweise einen Riegel eines Einsteckschlosses bewegen zu können. Die Schließnase 73 ragt radial über die Kernaufnahmeabschnitte 31 hinaus und ist in einer Schließnaseausnehmung 33 geführt, jedoch bei entnommene Schlüssel relativ zu einem Flanschabschnitt 25 des Türzylinders 81 nach außen ausgelenkt.

Um ein Mitdrehen der Außengehäuse 21 der Einzel-Türzylinder 11 und 61 während eines Schließvorgangs zu verhindern und den Türzylinder 81 drehfest in einem Einsteckschloss lagern zu können, weisen die Außengehäuse 21 neben dem zylinderförmigen Kernaufnahmeabschnitt 23 den radial bezüglich der Längsachse L davon wegragenden Flanschabschnitt 25 auf. Darüber hinaus können in dem Flanschabschnitt 25 jeweilige in Richtung des zugeordneten Zylinderkerns 31 durch Gehäusefedern vorgespannte Gehäusestifte gelagert sein, welche bei entnommenem Schlüssel in Bohrungen des Zylinderkerns 31 eingreifen und den Zylinderkern 31 gegen eine Drehung blockieren. Durch Einführen des zugeordneten Schlüssels in die Schlüsseleinführöffnungen 75 können in dem Zylinderkern 31 gelagerte Kernstifte hingegen sortiert und die Gehäusestifte aus dem Zylinderkern 31 heraus in den Flanschabschnitt 25 gedrängt werden, woraufhin der Zylinderkern 31 mittels des Schlüssels drehbar sein kann. Der Kernaufnahmeabschnitt 23 und der Flanschabschnitt bilden demnach 25 eine herkömmliche Türzylinderform 147 aus.

Derartige und verschiedenartig, insbesondere verschiedenlang, ausgebildete Türzylinder 81 können grundsätzlich bei einer Vielzahl von Anwendungen genutzt werden, um beispielsweise in verschiedendicke Türblätter eingesetzt und zur Verriegelung der betreffenden Tür genutzt werden zu können. Bei einer Präsentation solcher Türzylinder 81 ist es daher für potentielle Käufer erforderlich, möglichst unmittelbar eine Dimension oder Länge entlang der Längsachse L erfassen zu können, um potentiell geeignete Türzylinder 81 aus einer Vielzahl präsentierter verschiedener Türzylinder auswählen zu können.

Dies kann jedoch häufig erfordern, Türzylinder 81 in durchsichtigen Verpackungen zu präsentieren, wobei hierzu lediglich eine eingeschränkte Materialauswahl zur Verfügung steht und solche Verpackungen somit zumeist aus durchsichtigem Kunststoff gefertigt werden müssen. Eine Fertigung aus nachhaltigen Materialien ist hingegen in der Regel nicht möglich. Darüber hinaus können sich solche Kunststoffverpackungen unerwünscht aufwendig in der Herstellung gestalten und gegebenenfalls für einen Kunden unangemessen schwer zu öffnen sein.

Fig. 2 veranschaulicht daher eine Darbietungsanordnung 13 mit einer Verpackung 15, bei welcher eine Präsentation des Türzylinders 81 oder eines sonstigen Türzylinders erfolgen kann, ohne dass der Türzylinder 81 hierzu in einer geschlossenen Aufnahme aufgenommen werden muss.

Vielmehr weist die Verpackung 15 eine Aufnahme 17 auf, in welche der Doppelzylinder 81 einsetzbar ist, wobei die Aufnahme 17 seitliche Öffnungen 19 aufweist, so dass der in die Aufnahme 17 eingesetzte Doppelzylinder 81 beidseitig aus der Aufnahme 17 herausstehen und unmittelbar von außen an der Verpackung 15 erkannt und betrachtet werden kann. Um den in die Aufnahme 17 eingesetzten Türzylinder 81 dennoch in der Aufnahme 17 sichern und zuverlässig darin halten zu können, weist die Verpackung 15 eine Fixierungseinrichtung 35 auf, welche dazu ausgebildet ist, ein seitliches Herausrutschen des Türzylinders 81 aus der Aufnahme 17 zu verhindern.

Bei der hier veranschaulichten Ausführungsform umfasst die Fixierungseinrichtung 35 insbesondere eine an einer Außenwand 37 der Aufnahme 17 ausgebildete Befestigungsöffnung 39, durch welche ein in den Figuren nicht gezeigtes Befestigungsmittel hindurch und in die Aufnahme 17 einführbar ist (vgl. auch Fig. 3A und 3B). Darüber hinaus kann das Befestigungsmittel, insbesondere eine Schraube, bei in die Aufnahme 17 eingesetztem Türzylinder 81 in die bereits erwähnte Stulpschraubenbohrung 69 einschraubbar sein, um den Türzylinder 81 hierdurch in der Aufnahme 17 zu sichern. Ferner ist an einer der Außenwand 37, welche durch eine Rückwand 41 der Verpackung 15 gebildet ist, entgegengesetzten Vorderwand 43 der Aufnahme 17 eine zweite Befestigungsöffnung 45 vorgesehen, durch welche ein in den Figuren ebenfalls nicht gezeigtes zweites Befestigungsmittel hindurchführbar und in die Aufnahme 17 einführbar ist, so dass der Doppelzylinder 81 beidseitig in der Aufnahme 17 fixiert und dadurch stabil sowie zentriert gehalten werden kann. Alternativ zu einem zweiten Befestigungsmittel kann jedoch auch vorgesehen sein, dass durch die Befestigungsöffnung 39 eingeführte Befestigungsmittel durch die Befestigungsöffnung 39 und die Stulpschraubenbohrung 69 des eingesetzten Türzylinders 81 hindurch in die zweite Befestigungsöffnung 45 einzuführen, um hierdurch eine beidseitige Fixierung und Zentrierung des Türzylinders 81 erreichen zu können.

Die Verpackung 15 der Darbietungsanordnung 13 ermöglicht somit, den Türzylinder 81 derart einzusetzen, dass seitlich aus der Aufnahme 17 herausstehende Abschnitte des Türzylinders 81 unmittelbar sichtbar sein können. Die Fixierungseinrichtung 35 wiederum ermöglicht, ein Herausrutschen des Türzylinders 81 zu verhindern, so dass die Aufnahme 17 den Türzylinder 81 nicht vollständig umgeben und daher nicht durchsichtig ausgebildet sein muss.

Während der Türzylinder 81 somit seitlich aus der Aufnahme 17 herausstehen kann, weist die Aufnahme 17 zusätzlich zu der bereits erwähnten Rückwand 41 oder Außenwand 37 einen Begrenzungsabschnitt 79 mit einem sich oberhalb des eingesetzten Türzylinders 81 erstreckenden Oberseitenabschnitt 117 und einem sich entlang einer Vorderseite 120 des eingesetzten Türzylinders 81 erstreckenden Vorderseitenabschnitt 119 auf, welche die bereits erwähnte Vorderwand 43 der Aufnahme 17 bildet. Zudem ist bei der Verpackung 15 ein Bodenabschnitt 65 vorgesehen, um den Türzylinder 81 an dessen Unterseite 83 in der Aufnahme 17 abstützen zu können. Insofern kann der eingesetzte Türzylinder 81 letztlich an vier der insgesamt sechs Raumseiten von der Aufnahme 17 umschlossen und gehalten sein, wobei die vollständige Fixierung des Türzylinders 81 durch die Fixierungseinrichtung 35 erfolgen kann. Der Begrenzungsabschnitt 79 bildet dabei gewissermaßen einen den Türzylinder 81 umschließenden Gurt, welcher aufgrund des Fixierens des Türzylinders 81 an der Stulpschraubenbohrung 69 in der Aufnahme 17 lediglich einen zentralen Abschnitt des in die Aufnahme 17 eingesetzten Türzylinders 81 verdeckt, wohingegen die seitliche herausstehenden Abschnitte sichtbar bleiben.

Darüber hinaus ist unterhalb des in die Aufnahme 17 eingesetzten Türzylinders 81 ein Anzeigeabschnitt 93 vorgesehen, welcher eine Messskala 95 aufweist, über welche die tatsächliche Länge des Türzylinders 81 unmittelbar ablesbar sein kann. Dies kann es einem potentiellen Käufer ermöglichen, zunächst anhand des sichtbaren Teils des Türzylinders 81 eine Vorauswahl möglicherweise für eine bestimmte Anwendung in Betracht kommender Türzylinder zu treffen, um ausgehend von dieser Vorauswahl sodann durch Ablesen an der Messskala 95 unmittelbar den tatsächlich benötigten Türzylinder 81 auswählen zu können.

Ferner bildet der Anzeigeabschnitt 93 einen Teil einer unterhalb der Aufnahme 17 ausgebildeten Aufbewahrungsbox 97, in welche beispielsweise eine Gebrauchsanleitung und/oder ein dem Türzylinder 81 zugeordneter Schlüssel (nicht gezeigt) einsetzbar sein kann.

Da die Darbietungsanordnung 13 mit der Verpackung 15 somit eine Möglichkeit bietet, den Türzylinder 81 sichtbar in der Verpackung 15 zu präsentieren, ohne dass der Türzylinder 81 vollständig in einer geschlossenen Aufnahme gehalten sein muss, muss insbesondere der Begrenzungsabschnitt 79 nicht zwangsläufig aus einem durchsichtigen Material gefertigt sein, denn auch wenn ein zentraler Abschnitt des Türzylinders 81 mit der Stulpschraubenbohrung 69 verdeckt ist, können die Dimension, die Länge und/oder die Gestaltung des Türzylinders 81 erfasst werden. Für die Verpackung 15 können daher grundsätzlich beliebige Materialien eingesetzt werden, so dass die Verpackung 15 beispielsweise auch als Pappverpackung oder Kartonverpackung gebildet sein kann, ohne dass die Präsentation des Türzylinders 81 in der Verpackung 15 eingeschränkt wird.

Jedoch birgt insbesondere eine Ausbildung der Verpackung 15 aus Pappe oder Karton die Problematik, dass etwaige Auslenkungen eines durch die Befestigungsöffnung 39 oder auch die zweite Befestigungsöffnung 45 geführten Befestigungsmittels zu einer Kraftübertragung auf Begrenzungen der Befestigungsöffnungen 39 und 45 und hierdurch zu Beschädigungen dieser Begrenzungen führen können, was beispielsweise ein Ausleiern der Befestigungsöffnungen 39 und 45 zur Folge haben kann. Dies wiederum kann die zuverlässige Fixierung des Türzylinders in der Aufnahme 17 beeinträchtigen.

Um diesem Problem zu begegnen, ist bei der anhand von Fig. 2 veranschaulichten Darbietungsanordnung 13 ferner eine Stabilisierungseinrichtung 47 vorgesehen, welche dazu ausgebildet ist, die durch die Befestigungsöffnung 39 erfolgte Fixierung des Türzylinders in der Aufnahme 17 zu stabilisieren.

Bei der anhand von Fig. 2 veranschaulichten Ausführungsform weist die Stabilisierungseinrichtung 47 hierzu insbesondere eine Außenwandverstärkung 49 zum Verstärken der Außenwand 37 in einem die Befestigungsöffnung 39 umgebenden Stabilisierungsabschnitt auf. Die Außenwandverstärkung 49 ist beispielhaft durch eine von dem Bodenabschnitt 65 wegklappbare Lasche 71 gebildet, welche eine weitere Befestigungsöffnung 63 aufweist, die durch das Umklappen der Lasche 71 in Flucht zu der Befestigungsöffnung 39 an der Außenwand 37 gebracht werden kann. Insofern bietet die Stabilisierungseinrichtung 47 insbesondere zusätzlich zu einer ersten Lage 53 von Verpackungsmaterial, welche durch die Rückwand 41 der Verpackung 15 und somit die Außenwand 37 gebildet ist, in Form der umgeklappten Lasche 71 eine zweite Lage 55 von Verpackungsmaterial, so dass das Befestigungsmittel zum Fixieren des Türzylinders 81 in der Aufnahme 17 letztlich durch zwei Lagen - die Lagen 53 und 55 - von Verpackungsmaterial geführt und die Fixierung des Türzylinders 81 somit stabilisiert werden kann. Die Lasche 71 definiert daher gewissermaßen einen lokalen Stabilisierungsabschnitt um die Befestigungsöffnung 39 herum, in welchem die Verstärkung der Außenwand 37 erfolgt.

Durch ein solches Umklappen der Lasche 71 kann die Außenwandverstärkung 49 ferner auf einfache Weise und insbesondere ohne die Notwendigkeit erfolgen, ein zusätzliches Element oder Bauteil an der Verpackung 15 anzubringen. Zwar entsteht hierdurch in dem Bodenabschnitt 65 eine Bodenabschnittöffnung 66, aus welcher die Lasche 71 herausgeklappt ist, jedoch kann der Türzylinder 81 aufgrund des seitlichen Herausstehens dennoch stabil auf dem Bodenabschnitt 65 abgestützt werden. Ferner ermöglicht ein solches Umklappen der Lasche 71, die Außenwandverstärkung 49 an einer Innenseite 51 der Aufnahme 17 anzuordnen, welche bei eingesetztem Türzylinder 81 durch den Türzylinder 81 verdeckt und somit von außen nicht sichtbar ist. Insofern können die Stabilisierungseinrichtung 47 und die Außenwandverstärkung 49 gebildet werden, ohne hierdurch die Präsentation des Türzylinders 81 in der Verpackung 15 oder die sichtbare optische Gestaltung der Verpackung 15 zu beeinträchtigen.

Die Figuren 4A bis 5 veranschaulichen ferner, dass die Stabilisierungseinrichtung 47 - alternativ oder zusätzlich zu der Außenwandverstärkung 49 - ein Einsatzteil 139 aufweisen kann, wobei in den Fig. 4A und 4B eine erste Ausführungsform des Einsatzteils 139 und anhand von Fig. 5 eine zweite Ausführungsform des Einsatzteils 139 veranschaulicht ist.

Wie Fig. 4A zeigt, weist das Einsatzteil 139 eine Einsetzaussparung 145 auf, welche der Türzylinderform 147 nachempfunden ist und in welche insbesondere der Flanschabschnitt 25 des Türzylinders 81 im Wesentlichen spielfrei einsetzbar ist. Zudem weist das Einsatzteil 139 gemäß der Ausführungsform der Fig. 4A und 4B eine Auflage 155 für den Kernaufnahmeabschnitt 23 des Türzylinders 81 auf, an welchem sich der Kernaufnahmeabschnitt 23 des eingesetzten Türzylinders 81 abstützen kann.

Ferner erstreckt sich das Einsatzteil 139 bis zu einem senkrecht bezüglich des Flanschabschnitts 25 am weitesten außen liegenden Abschnitt 140 des Kernaufnahmeabschnitts 21 und weist eine gerade Einsatzteil-Rückwand 151 auf, so dass durch Einsetzen des Türzylinders 81 in die Einsetzöffnung 145 des Einsatzteils 139 letztlich die Türzylinderform 147 begradigt und durch die Anordnung von Türzylinder 81 und Einsatzteil 139 eine Anordnung mit gerade ausgebildeter Einsatzteil-Rückwand 151 bereitgestellt werden kann. Die Anordnung aus dem Einsatzteil 139 und dem Türzylinder 81 kann sich daher mit der Einsatzteil-Rückwand 151 an der Außenwand 37 der Aufnahme 17 abstützen, wenn das Einsatzteil 139 und der darin eingesetzte Türzylinder 81 in die Aufnahme 17 eingesetzt werden. Auch hierdurch kann eine stabilisierte Fixierung des Türzylinders 81 in der Aufnahme 17 erfolgen, indem etwaige Kippmomente von der Einsatzteil-Rückwand 151 auf die Außenwand 37 flächig übertragen werden können, um Begrenzungen der Befestigungsöffnungen 39, 45 und 63 vor Beschädigungen schützen zu können.

Darüber hinaus weist das Einsatzteil 139 eine Einsatzteil-Befestigungsöffnung 141 sowie eine zweite Einsatzteil-Befestigungsöffnung 143 auf, welche dazu ausgebildet sind, mit der Befestigungsöffnung 39 bzw. der zweiten Befestigungsöffnung 45 zu fluchten, wenn das Einsatzteil 139 mit darin eingesetztem Türzylinder 81 in die Aufnahme 17 eingesetzt ist. Dies ermöglicht es, ein durch die Befestigungsöffnung 39 bzw. die zweite Befestigungsöffnung 45 in die Aufnahme 17 eingeführtes Befestigungsmittel in die Einsatzteil-Befestigungsöffnungen 141 und 143 einzuführen, um hierdurch das Einsatzteil 139 sicher in der Aufnahme 17 aufzunehmen. Darüber hinaus kann vorgesehen sein, dass die Einsatzteil-Befestigungsöffnungen 141 und 143 bei eingesetztem Türzylinder 81 mit der Stulpschraubenbohrung 69 fluchten, so dass die erwähnten Befestigungsmittel durch die Einsatzteil-Befestigungsöffnungen 141 und 143 hindurch in die Stulpschraubenbohrung 69 des eingesetzten Türzylinders 81 eingeschraubt werden können, um den Türzylinder 81 in der Aufnahme 17 zu sichern.

Ferner veranschaulicht Fig. 4B, dass das Einsatzteil 139 eine insbesondere elastisch verformbare Rastnase 149 aufweist, welche bei eingesetztem Türzylinder 81 in die Schließnasenaussparung 33 des Türzylinders 81 eingreifen kann, um den Türzylinder 81 gegen ein Entnehmen aus dem Einsatzteil 139 zu sichern.

Die Ausführungsform gemäß Fig. 5 unterscheidet sich von der Ausführungsform gemäß den Fig. 4A und 4B insbesondere dadurch, dass bei dieser Ausführungsform keine Auflage 155 für den Kernaufnahmeabschnitt 21 vorgesehen ist, sondern lediglich der Flanschabschnitt 25 in die Einsetzöffnung 145 einsetzbar ist. Gleichwohl erstreckt sich das Einsatzteil 139 senkrecht zu dem Flanschabschnitt 25 bei eingesetztem Türzylinder 81 bis zu einem am weitesten außen liegenden Abschnitt des Kernaufnahmeabschnitts 121, um hierdurch die gewünschte Begradigung der Türzylinderform 147 und eine Abstützung an der geraden Einsatzteil-Rückwand 151 nach einem Einsetzen in die Aufnahme 17 der Verpackung 15 zu ermöglichen. Darüber hinaus ist bei dem Einsatzteil 139 gemäß Fig. 5 eine Durchgangsöffnung 153 vorgesehen, in welche die gemäß Fig. 1 bei abgezogenem Schlüssel ausgelenkte Schließnase 73 eingreifen kann. Durch ein solches Auslenken der Schließnase 73 wird an einer der Auslenkung entgegengesetzten Seite der Schließnasenaussparung 33 ein Freiraum geschaffen, in welchen auch bei der Ausführungsform gemäß Fig. 5 eine Rastnase 149 eingreifen kann, um den Türzylinder 81 stabil in dem Einsatzteil 139 aufnehmen zu können.

Sowohl das Einsatzteil 139 gemäß den Fig. 4A und 4B als auch das Einsatzteil 139 gemäß Fig. 5 kann insbesondere ein 3D-Druck-Bauteil sein, wobei eine derartige Herstellung insbesondere eine einfache Anpassung an jeweilige einzusetzende Türzylinder ermöglichen kann.

Während Fig. 2 die Verpackung 15 in einem Gebrauchszustand G zeigt, in welchem die Aufnahme 17 gebildet und der Türzylinder 81 in die Aufnahme 17 einsetzbar ist, zeigen die Fig. 3A und 3B die Verpackung 15 in einem flachen Ausgangszustand A, in welchem die Verpackung 15 als ein flaches Stanzteil 99 bereitgestellt ist. Durch Falten und gegebenenfalls Verkleben einzelner Abschnitte der Verpackung 15 kann die Verpackung 15 jedoch ausgehend von dem Ausgangszustand A auf einfache Weise in den Gebrauchszustand G überführt werden.

Die Fig. 3A und 3B zeigen dabei, dass die Verpackung 15 zunächst einen Rückwandabschnitt 101 aufweist, welcher durch eine Knicklinie 103, insbesondere einen Falz, mit einem Strukturabschnitt 105 verbunden ist, an welchem die Aufnahme 17 ausbildbar ist. Um die Verpackung 15 aus dem Ausgangszustand A in den Gebrauchszustand G zu überführen, kann der Strukturabschnitt 15 relativ zu dem Rückwandabschnitt 101 gefaltet werden, wobei ein Stützabschnitt 107 des Strukturabschnitts 105 in Anlage zu dem Rückwandabschnitt 101 gelangen und beispielsweise daran verklebt werden kann. Der Rückwandabschnitt 101 und der Stützabschnitt 107 weisen eine jeweilige Aufhängungsöffnung 109 auf, welche durch das Falten in Überlagerung zueinander gelangen und ein Aufhängen der Darbietungsanordnung 13 ermöglichen können. Bei anderen, in den Figuren nicht gezeigten Ausführungsformen können jedoch beispielsweise an dem Rückwandabschnitt 101 und dem Stützabschnitt 107 zwei jeweilige versetzte Aufhängungsöffnungen 109 vorgesehen sein, um beispielsweise schwere oder lange Türzylinder aufhängen zu können, ohne dass ein Verkippen der Verpackung 15 droht. Darüber hinaus zeigen die Fig. 3A und 3B beispielsweise, dass die vorstehend bereits erwähnte Befestigungsöffnung 39 insbesondere an dem Rückwandabschnitt 101 und damit der Rückwand 41 der Verpackung 15 ausgebildet sein kann.

Der Stützabschnitt 107 weist ferner eine U-förmige Aussparung 111 auf, an deren Unterseite 91 der bereits erwähnte Begrenzungsabschnitt 79 an einer Unterseiten-Knicklinie 113 gehalten ist. Der Begrenzungsabschnitt 79 ist in den bereits erwähnten Oberseitenabschnitt 117 und den Vorderseitenabschnitt 119 unterteilt, wobei der Oberseitenabschnitt 117 und der Vorderseitenabschnitt 119 durch eine weitere Knicklinie 115 voneinander getrennt sind. Durch entsprechendes Falten des Begrenzungsabschnitts 79 an der Unterseiten-Knicklinie 113 und der weiteren Knicklinie 115 können somit der Oberseitenabschnitt 117 und der Vorderseitenabschnitt 119 in die gewünschte Ausrichtung überführt werden, um sich entlang einer Oberseite 118 und einer Vorderseite 120 des in die Aufnahme 17 eingesetzten Türzylinders erstrecken zu können. Zudem weist der Vorderseitenabschnitt 119 die bereits erwähnte zweite Befestigungsöffnung 45 auf, über welche der eingesetzte Türzylinder 81 beispielsweise zentriert werden kann.

Während Fig. 3A eine Ausführungsform veranschaulicht, bei welcher der Begrenzungsabschnitt 79 mittig an dem Stützabschnitt 105 gehalten ist, sodass auch die Aufnahme 17 mittig an der Verpackung 15 gebildet wird, zeigt Fig. 3B eine Ausführungsform mit außermittig angeordneter Aufnahme 17. Durch eine solche außermittige Anordnung können beispielsweise Türzylinder stabil in der Verpackung 15 gehalten werden, deren Schwerpunkt gegenüber der Stulpschraubenbohrung 69 versetzt ist.

Der Vorderseitenabschnitt 119 geht in der Folge in den ebenfalls bereits erwähnten Anzeigeabschnitt 93 über, wobei sich bei diesem Übergang eine Breite der Verpackung 15 gemessen entlang einer senkrecht zu einer sich von dem Rückwandabschnitt 101 zu dem Strukturabschnitt 105 erstreckenden Höhenrichtung ausgerichteten Breitenrichtung vergrößert und insbesondere wieder die Breite des Stützabschnitts 107 erreicht. Die an dem Anzeigeabschnitt 93 bei einigen Ausführungsformen vorgesehen Messskala 95 ist in den Fig. 3A und 3B nicht gezeigt.

Mit dem Anzeigeabschnitt 93 ist über eine erste Boden-Knicklinie 123 ein unterer Bodenabschnitt 121 verbunden, welcher wiederum über eine zweite Boden-Knicklinie mit einem Rückseitenabschnitt 127 verbunden ist. Durch Falten der Verpackung 15 entlang der Boden-Knicklinien 123 und 125 kann der untere Bodenabschnitt 121 insbesondere in eine senkrecht zu dem Rückwandabschnitt 101 orientierte Ausrichtung überführt werden, um, wie Fig. 2 zeigt, einen Boden der Aufbewahrungsbox 97 bilden zu können. Der über die zweite Boden-Knicklinie 125 mit dem unteren Bodenabschnitt 121 verbundene Rückseitenabschnitt 127 kann hingegen in eine zu dem Rückwandabschnitt 101 parallele Ausrichtung überführt werden, um zudem beispielsweise an dem Rückwandabschnitt 101 verklebt zu werden. Zudem kann die Verpackung 17 beispielsweise alternativ zu einem Aufhängen an den Aufhängungsöffnungen 93 an dem unteren Bodenabschnitt 121 aufstellbar sein.

Mit dem Rückseitenabschnitt 127 ist über eine Aufnahme-Knicklinie 133 der bereits erwähnte Bodenabschnitt 65 verbunden, welcher wiederum durch entsprechendes Falten in eine Ausrichtung senkrecht zu dem Rückwandabschnitt 101 gebracht werden kann, um einen Boden der Aufnahme 17 bilden und den Türzylinder an der Unterseite 83 in der Aufnahme 17 abstützen zu können. An dem Bodenabschnitt 65 ist zudem die bereits erwähnte Lasche 71 mit der weiteren Befestigungsöffnung 63 ausgebildet, welche durch Falten relativ zu dem Bodenabschnitt 65 in Anlage zu dem Rückwandabschnitt 101 und somit der Außenwand 37 der Aufnahme 17 gebracht werden kann, um die erwähnte Außenwandverstärkung 49 der Stabilisierungseinrichtung 47 bilden zu können.

Ferner ist der Bodenabschnitt 65 über eine Befestigungs-Knicklinie 135 mit einem Befestigungsabschnitt 137 verbunden, welcher durch Falten insbesondere an einer Innenseite der Aufbewahrungsbox 97 in Anlage zu dem Anzeigeabschnitt 93 gebracht und daran verklebt werden kann, um die Verpackung 15 zu stabilisieren und insbesondere die Aufbewahrungsbox 97 zu schließen.

Der Anzeigeabschnitt 93, der untere Bodenabschnitt 121, der Rückseitenabschnitt 127 und der Bodenabschnitt 65 sind bei der gezeigten Ausführungsform ferner über jeweilige Verschluss-Knicklinien 129 mit Verschlussabschnitten 131 verbunden, die durch entsprechendes Falten die Aufbewahrungsbox 97 verschließen können.

Anschaulich und zusammenfassend gesprochen kann die Verpackung 15 somit nach einem Falten des Rückwandabschnitts 101 relativ zu dem Stützabschnitt 107 ausgehend von dem Befestigungsabschnitt 137 durch Einrollen derart, dass der Befestigungsabschnitt 137 an einer Innenseite der hierdurch gebildeten Aufbewahrungsbox 97 in Anlage zu dem Anzeigeabschnitt 93 gerät, von dem Ausgangszustand A in den Gebrauchszustand G überführt werden, wobei darüber hinaus beispielsweise der Stützabschnitt 107 an dem Rückwandabschnitt 101, der Rückseitenabschnitt 127 an dem Rückwandabschnitt 101 und/oder der Befestigungsabschnitt 137 an der Innenseite des Anzeigeabschnitts 93 verklebt werden kann.

Ferner kann die Verpackung 15 bei einigen Ausführungsformen ausgehend von dem in Fig. 2 gezeigten Gebrauchszustand G, jedoch insbesondere bei noch nicht eingefalteten Verschlussabschnitten 131, durch Schieben des Anzeigeabschnitts 93 von dem Stützabschnitt 107 weg in einen flachen Transportzustand überführbar sein, in welchem der Oberseitenabschnitt 117, der Bodenabschnitt 65 sowie der untere Bodenabschnitt 121 im Wesentlichen parallel zu dem Stützabschnitt 107 ausgerichtet sind. Dieser Transportzustand kann insbesondere ein platzsparendes Lagern und/oder Transportieren bereits vollständig vorbereiteter, aber noch nicht bestückter Verpackungen 15 ermöglichen. Erst bei der Bestückung der Verpackung 15 mit einem Türzylinder 81 kann die Verpackung dann aus dem Transportzustand wieder in den Gebrauchszustand G überführt werden, um das Einsetzen des Türzylinders 81 in die Aufnahme 17 zu ermöglichen.

### Bezugszeichenliste

- 11: Einzel-Türzylinder
- 13: Darbietungsanordnung
- 15: Verpackung
- 17: Aufnahme
- 19: seitliche Öffnung
- 21: Gehäuse
- 23: Kernaufnahmeabschnitt
- 25: Flanschabschnitt
- 31: Zylinderkern
- 33: Schließnasenaussparung
- 35: Fixierungseinrichtung
- 37: Außenwand
- 39: Befestigungsöffnung
- 41: Rückwand
- 43: Vorderwand
- 45: zweite Befestigungsöffnung
- 47: Stabilisierungseinrichtung
- 49: Außenwandverstärkung
- 51: Innenseite der Aufnahme
- 53: erste Lage
- 55: zweite Lage
- 57: Halteabschnitt
- 59: Verbindungsbrücke
- 61: Einzel-Türzylinder
- 63: weitere Befestigungsöffnung
- 65: Bodenabschnitt
- 66: Bodenabschnittöffnung
- 67: Aussparung
- 69: Stulpschraubenbohrung
- 71: Lasche
- 73: Schließnase
- 75: Schlüsseleinführöffnung
- 81: Türzylinder
- 83: Unterseite
- 91: Unterseite
- 93: Anzeigeabschnitt
- 95: Messskala
- 97: Aufbewahrungsbox
- 99: Stanzteil
- 101: Rückwandabschnitt
- 103: Knicklinie
- 105: Strukturabschnitt
- 107: Stützabschnitt
- 109: Aufhängungsöffnung
- 111: U-förmige Aussparung
- 113: Unterseiten-Knicklinie
- 115: weitere Knickline
- 117: Oberseitenabschnitt
- 118: Oberseite
- 119: Vorderseitenabschnitt
- 121: unterer Bodenabschnitt
- 123: erste Boden-Knicklinie
- 125: zweite Boden-Knicklinie
- 127: Rückseitenabschnitt
- 129: Verschluss-Knicklinie
- 131: Verschlussabschnitt
- 133: Aufnahme-Knicklinie
- 135: Befestigungs-Knicklinie
- 137: Befestigungsabschnitt
- 139: Einsatzteil
- 141: Einsatzteil-Befestigungsöffnung
- 143: zweite Einsatzteil-Befestigungsöffnung
- 145: Einsetzaussparung
- 147: Türzylinderform
- 149: Rastnase
- 151: Einsatzteil-Rückwand
- 153: Durchgangsöffnung
- 155: Auflage
- A: Ausgangszustand
- G: Gebrauchszustand
- L: Längsachse

## Patentansprüche

1. Darbietungsanordnung (13) zum Präsentieren eines Türzylinders (81), insbesondere eines Doppelzylinders (81) oder eines Knaufzylinders,
umfassend eine Verpackung (15), insbesondere Pappverpackung oder Kartonverpackung, welche eine Aufnahme (17) für den Türzylinder (11) aufweist,
wobei die Aufnahme (17) an einer Außenwand (37) eine Befestigungsöffnung (39) aufweist, durch welche ein Befestigungsmittel, insbesondere eine Schraube, zum Fixieren des Türzylinders (11) in der Aufnahme (17) hindurchführbar und insbesondere in eine Stulpschraubenbohrung (69) des eingesetzten Türzylinders (81) einschraubbar ist,
wobei die Darbietungsanordnung (13) eine Stabilisierungseinrichtung (47) zum Stabilisieren der durch das eingeführte Befestigungsmittel erfolgenden Fixierung des Türzylinders (11) in der Aufnahme (17) umfasst.

2. Darbietungsanordnung (13) nach Anspruch 1,
wobei die Außenwand (37) der Aufnahme (17) durch eine Rückwand (41) der Verpackung (15) gebildet ist.

3. Darbietungsanordnung (13) nach Anspruch 1 oder 2,
wobei die Stabilisierungseinrichtung (47) eine Außenwandverstärkung (49) für die Außenwand (37) umfasst.

4. Darbietungsanordnung (13) nach Anspruch 3,
wobei die Außenwandverstärkung (49) an einer dem eingesetzten Türzylinder (81) zugewandten Innenseite (51) der Aufnahme (17) ausgebildet ist.

5. Darbietungsanordnung (13) nach einem der vorhergehenden Ansprüche,
wobei die Außenwand (37) durch eine erste Lage (53) von Verpackungsmaterial gebildet ist, welche die Befestigungsöffnung (39) aufweist, wobei die Stabilisierungseinrichtung (47) als Außenwandverstärkung (49) eine innen an der Außenwand (37) anliegende zweite Lage (55) von Verpackungsmaterial umfasst, wobei die zweite Lage (55) eine weitere Befestigungsöffnung (63) aufweist, welche in Flucht zu der Befestigungsöffnung (39) der ersten Lage (53) ausgerichtet ist, wobei das Befestigungsmittel zum Fixieren des Türzylinders (81) durch die Befestigungsöffnung (39) und die weitere Befestigungsöffnung (63) hindurchführbar ist;
insbesondere wobei die Verpackung (15) in einem Ausgangszustand (A) flach bereitgestellt ist und durch Falten in einen Gebrauchszustand (G) überführbar ist, wobei die zweite Lage (55) von Verpackungsmaterial durch das Falten in Anlage zu der ersten Lage (53) von Verpackungsmaterial bringbar ist; und/oder
insbesondere wobei die erste Lage (53) eine Rückwand (41) der Verpackung (15) bildet und wobei die zweite Lage (55) durch eine an einer dem eingesetzten Türzylinder (81) zugewandten Innenseite (51) der Aufnahme (17) aufklappbare Lasche (71) gebildet ist.

6. Darbietungsanordnung (13) nach einem der vorhergehenden Ansprüche,
wobei die Aufnahme (17) seitliche Öffnungen (19) aufweist, durch welche der eingesetzte Türzylinder (11) seitlich aus der Aufnahme (17) heraussteht, insbesondere beidseitig; und/oder
wobei die Aufnahme (17) durch eine Rückwand (41) der Verpackung (15) und einen sich entlang einer Oberseite (118) und einer Vorderseite (120) des eingesetzten Türzylinders (81) erstreckenden Begrenzungsabschnitt (79) begrenzt ist, wobei die Verpackung (15) zudem einen Bodenabschnitt (65) aufweist, auf welchem der in die Aufnahme (17) eingesetzte Türzylinder (11) an einer Unterseite (91) abstützbar ist.

7. Darbietungsanordnung (13) nach einem der vorhergehenden Ansprüche,
wobei an einer der Außenwand (37) entgegengesetzten Vorderwand (43) der Aufnahme (17) eine zweite Befestigungsöffnung (45) vorgesehen ist, durch welche ein zweites Befestigungsmittel und/oder das Befestigungsmittel zum Zentrieren des Türzylinders (81) in der Aufnahme (17) hindurchführbar und insbesondere in eine Stulpschraubenbohrung (69) des eingesetzten Türzylinders (81) einschraubbar ist; und/oder
wobei die Verpackung (15) einen in einem Gebrauchszustand (G) unterhalb der Aufnahme (17) angeordneten Anzeigeabschnitt (93) aufweist, welcher eine Messskala (95) zum Messen einer Länge des eingesetzten Türzylinders (81) aufweist; und/oder
wobei die Verpackung (15) eine Aufbewahrungsbox (97) zum Aufnehmen einer Gebrauchsanleitung und/oder zumindest eines Schlüssels für den Türzylinder (81) aufweist, wobei die Aufbewahrungsbox (97) in einem Gebrauchszustand (G) der Darbietungsanordnung (13) insbesondere unterhalb der Aufnahme (17) angeordnet ist.

8. Darbietungsanordnung (13) nach einem der vorhergehenden Ansprüche,
wobei die Stabilisierungseinrichtung (47) ein Einsatzteil (139) aufweist, in welches der Türzylinder (81) einsetzbar ist, wobei das Einsatzteil (139) bei eingesetztem Türzylinder (81) in die Aufnahme (17) der Verpackung (15) einsetzbar ist, und wobei das Einsatzteil (139) eine mit der Befestigungsöffnung (39) fluchtende Einsatzteil-Befestigungsöffnung (141) aufweist, in welche das durch die Befestigungsöffnung (39) hindurchgeführte Befestigungsmittel einführbar ist,
wobei das Einsatzteil (139) insbesondere ein 3D-Druck-Bauteil ist.

9. Darbietungsanordnung (13) nach Anspruch 8,
wobei der Türzylinder (81) eine Türzylinderform (147) mit einem im Querschnitt im Wesentlichen kreisförmigen Kernaufnahmeabschnitt (23) zur Aufnahme (17) eines drehbaren Zylinderkerns (31) und einem radial von dem Kernaufnahmeabschnitt (23) wegragenden Flanschabschnitt (25) zum Aufnehmen von zumindest einem Gehäusestift und zumindest einer Gehäusefeder aufweist,
wobei das Einsatzteil (139) eine Einsetzaussparung (145) aufweist, in welche der Flanschabschnitt (25) im Wesentlichen spielfrei einsetzbar ist, wobei sich das Einsatzteil (139) bei eingesetztem Türzylinder (81) senkrecht zu dem Flanschabschnitt (25) zumindest bis zu einem senkrecht zu dem Flanschabschnitt (25) am weitesten außen liegenden Abschnitt des Kernaufnahmeabschnitts (23) erstreckt, und wobei das Einsatzteil (139) eine gerade ausgebildete Einsatzteil-Rückwand (151) aufweist, mit welcher sich das in die Aufnahme (17) eingesetzte Einsatzteil (139) an der Außenwand (37) der Aufnahme (17) abstützt; und/oder
wobei die Einsatzteil-Befestigungsöffnung (141) bei eingesetztem Türzylinder (81) mit einer an dem Flanschabschnitt (25) ausgebildeten Stulpschraubenbohrung (69) fluchtet, wobei das Befestigungsmittel zum Fixieren des Türzylinders (81) in der Aufnahme (17) durch die Befestigungsöffnung (39) und die Einsatzteil-Befestigungsöffnung (141) hindurch in die Stulpschraubenbohrung (69) einführbar ist; und/oder
wobei das Einsatzteil (139) der Einsatzteil-Befestigungsöffnung (141) entgegengesetzt eine zweite Einsatzteil-Befestigungsöffnung (143) aufweist, welche dazu ausgebildet ist, bei in die Aufnahme (17) eingesetztem Einsatzteil (139) mit einer der Befestigungsöffnung (39) entgegengesetzten zweiten Befestigungsöffnung (45) der Aufnahme (17) zu fluchten.

10. Darbietungsanordnung (13) nach Anspruch 8 oder 9,
wobei das Einsatzteil (139) eine, insbesondere elastisch verformbare, Rastnase (149) aufweist, welche dazu ausgebildet ist, bei eingesetztem Türzylinder (81) in eine Schließnasenaussparung (33) des Türzylinders (11) einzugreifen und den Türzylinder (81) in dem Einsatzteil (139) zu sichern,
insbesondere wobei dem Türzylinder (81) ein Schlüssel zum Betätigen des Türzylinders (81) zugeordnet ist, wobei eine Schließnase (73) des Türzylinders (81) bei abgezogenem Schlüssel aus der Schließnasenaussparung (33) heraus ausgelenkt ist, wobei die Rastnase (149) dazu ausgebildet ist, an einer der ausgelenkten Schließnase (73) entgegengesetzten Seite der Schließnasenaussparung (33) in die Schließnasenaussparung (33) einzugreifen; und/oder
insbesondere wobei das Einsatzteil (139) eine der Rastnase (149) entgegengesetzte Durchgangsöffnung (153) für eine Anordnung der ausgelenkten Schließnase (73) aufweist.

11. Darbietungsanordnung (13) nach einem der vorhergehenden Ansprüche,
wobei die Verpackung (15) in einem Ausgangszustand (A) flach bereitgestellt und durch Falten in einen Gebrauchszustand (G) überführbar ist, in welchem die Aufnahme (17) gebildet ist, wobei die Verpackung (15) in dem Ausgangszustand (A) insbesondere als Stanzteil (99) bereitgestellt ist.

12. Darbietungsanordnung (13) nach Anspruch 11,
wobei die Verpackung (15) aus dem Gebrauchszustand (G) in einen flachen Transportzustand überführbar, insbesondere schiebbar, ist, in welchem sich ein sich in dem Gebrauchszustand (G) oberhalb des eingesetzten Türzylinders (81) erstreckender Oberseitenabschnitt (117) der Aufnahme (17) und ein in dem Gebrauchszustand (G) den eingesetzten Türzylinder an einer Unterseite (83) abstützender Bodenabschnitt (65) der Aufnahme (17) parallel zu einer Rückwand (41) der Verpackung (15) erstrecken.

13. Darbietungsanordnung (13) nach einem der vorhergehenden Ansprüche,
wobei die Aufnahme (17) mittig oder außermittig bezogen auf eine Längserstreckung des in die Aufnahme (17) eingesetzten Türzylinders (81) an der Verpackung (15) angeordnet ist; und/oder
ferner umfassend den Türzylinder (81), insbesondere Doppelzylinder (81) oder Knaufzylinder, welcher in die Aufnahme (17) eingesetzt ist, insbesondere wobei sich der Türzylinder (81) seitlich und/oder beidseitig aus der Aufnahme (17) heraus erstreckt.

14. Einsatzteil (139) zum Aufnehmen eines Türzylinders (81), welches in eine Aufnahme (17) einer Verpackung (15) einer Darbietungsanordnung (13) nach einem der vorhergehenden Ansprüche einsetzbar ist, wobei das Einsatzteil (139) eine Einsatzteil-Befestigungsöffnung (141) aufweist, in welche ein Befestigungsmittel zum Befestigen des Türzylinders (81) in dem Einsatzteil (139) einführbar ist,
wobei das Einsatzteil (139) insbesondere ein 3D-Druck-Bauteil ist.

15. Einsatzteil (139) nach Anspruch 14,
wobei die Einsatzteil-Befestigungsöffnung (141) dazu ausgebildet ist, bei eingesetztem Türzylinder (81) mit einer an einem Flanschabschnitt (25) des Türzylinders (81) ausgebildeten Stulpschraubenbohrung (69) zu fluchten; und/oder wobei das Einsatzteil (139) eine, insbesondere elastisch verformbare, Rastnase (149) aufweist, welche dazu ausgebildet ist, bei eingesetztem Türzylinder (81) in eine Schließnasenaussparung (33) des Türzylinders (81) einzugreifen und den Türzylinder (81) in dem Einsatzteil (139) zu sichern; und/oder
wobei der Türzylinder (81) eine Türzylinderform (147) mit einem im Querschnitt im Wesentlichen kreisförmigen Kernaufnahmeabschnitt (23) zur Aufnahme (17) eines drehbaren Zylinderkerns (31) und einem radial von dem Kernaufnahmeabschnitt (23) wegragenden Flanschabschnitt (25) zum Aufnehmen von zumindest einem Gehäusestift und zumindest einer Gehäusefeder aufweist,
wobei das Einsatzteil (139) eine Einsetzaussparung (145) aufweist, in welche der Flanschabschnitt (25) im Wesentlichen spielfrei einsetzbar ist, wobei sich das Einsatzteil (139) bei eingesetztem Türzylinder (81) senkrecht zu dem Flanschabschnitt (25) zumindest bis zu einem senkrecht zu dem Flanschabschnitt (25) am weitesten außen liegenden Abschnitt des Kernaufnahmeabschnitts (23) erstreckt, und wobei das Einsatzteil (139) eine gerade ausgebildete Einsatzteil-Rückwand (151) aufweist, welche dazu ausgebildet ist, sich bei in die Aufnahme (17) der Verpackung (15) eingesetztem Einsatzteil (139) an der Außenwand (37) der Aufnahme (17) abzustützen.
